# EUROPÄISCHE PATENTANMELDUNG

(11) **EP 4 745 300 A1**
(43) Veröffentlichungstag der Anmeldung: **20.05.2026**
(21) Anmeldenummer: 25216860.4
(22) Anmeldetag: 19.11.2025
(51) Int. Cl.: E01C 19/00

(54) **VERFAHREN ZUM BEDIENEN EINER SELBSTFAHRENDEN STRASSENBAUMASCHINE UND SYSTEM ZUM BETRIEB EINER STRASSENBAUMASCHINE**

(30) Priorität: 19.11.2024 DE 102024133914
(71) Anmelder: BOMAG GmbH, 56154 Boppard (DE)
(72) Erfinder: WITSCH, Michael, 56154 Boppard (DE)
(74) Vertreter: Zimmermann & Partner Patentanwälte mbB

(57) **Zusammenfassung**

Die Erfindung betrifft ein Verfahren zum Bedienen einer selbstfahrenden Straßenbaumaschine sowie ein System zum Betrieb einer Straßenbaumaschine unter Verwendung einer Fernbedienung.

## Beschreibung

Die Erfindung betrifft ein Verfahren zum Bedienen einer selbstfahrenden Straßenbaumaschine sowie ein System zum Betrieb einer Straßenbaumaschine.

Straßenbaumaschinen sind bekannt und werden häufig zur Herstellung, Sanierung und Reparatur von Straßen, Pisten und/oder Plätzen eingesetzt. Je nach Aufgabengebiet können hier verschiedenen Straßenbaumaschinen zum Einsatz gelangen, insbesondere beispielsweise Straßenfertiger und Beschicker, Bodenfräsmaschinen und Bodenverdichtungsmaschinen.

Zum Ausbringen einer Materialmatte, insbesondere Asphaltmatte, werden häufig beispielsweise Straßenfertiger eingesetzt. Diese können beispielsweise einen Schüttgutbunker zur Aufnahme von zur Fertigung der Materialmatte vorgesehenem Schüttgut, eine Längsfördereinrichtung zum Transport des Schüttgutes aus dem Schüttgutbunker in den hinteren Bereich des Straßenfertigers, eine Querfördereinrichtung, insbesondere in Form von Schnecken, zur Verteilung des Schüttgutes quer zur Arbeitsrichtung des Straßenfertigers, eine Einbaubohle zum Glätten und Verdichten des Schüttgutes etc. aufweisen. Ferner werden zur Gewährleistung einer kontinuierlichen Schüttgutversorgung des Straßenfertigers zunehmend sogenannte Beschicker eingesetzt, deren Hauptaufgabe in der Schüttgutaufnahme von einem oder mehreren Transportfahrzeugen sowie in der Überladung des Schüttgutes in den Schüttgutbunker eines Straßenfertigers besteht. Anstelle der vorstehend für einen Straßenfertiger beschriebenen Einbaubohle können derartige Beschicker ein Überladeförderband aufweisen. Ein Straßenfertiger und ein Beschicker sind beispielsweise in der DE102016006187B4 beschrieben.

Es kann im Rahmen von Straßenbauarbeiten vorgesehen sein, dass der Bodenuntergrund entweder mit einem Bindemittel vermischt und/oder in einer gewünschten Tiefe aufgefräst und/oder abgetragen werden soll. Hierzu können Bodenfräsmaschinen verwendet werden. Bodenfräsmaschinen können dazu eine Fräseinrichtung, insbesondere in Form einer Fräswalze, aufweisen, die im Fräsbetrieb rotierend in einer Frästiefe in den Bodenuntergrund eingreift und diesen dabei auffräst. Bodenstabilisierer werden primär dazu eingesetzt, den Bodenuntergrund aufzufräsen und mit einem oder mehreren Zuschlagstoffen zu vermischen. Straßenkaltfräsen werden dagegen eher dazu eingesetzt, eine bestehende Straßendecke in einer gewünschten Tiefe wenigstens teilweise abzutragen. Dazu kann es vorgesehen sein, dass Straßenkaltfräsen ein oder mehrere Förderbänder zum Schüttguttransport umfassen. Bodenfräsmaschinen sind beispielsweise in der DE102014008749A1 beschrieben.

Die Aufgabe einer Bodenverdichtungsmaschine besteht schließlich im Wesentlichen darin, den Bodenuntergrund statisch und/oder dynamisch zu verdichten. Bei den Bodenverdichtungsmaschinen kann es sich beispielsweise um Walzen, insbesondere Walzenzüge, die primär im Bereich der Erdverdichtung eingesetzt werden, oder um Tandemwalzen, die primär im Bereich der Asphaltverdichtung eingesetzt werden, handeln. Derartige Bodenverdichtungsmaschinen umfassen üblicherweise wenigstens eine sogenannte Walzbandage, mit der die Bodenverdichtungsmaschine auf dem zu verdichtenden Bodenuntergrund abrollt. Ein weiterer Typ von Bodenverdichtungsmaschinen sind sogenannte Gummiradwalzen. Bodenverdichtungsmaschinen der vorliegend relevanten Art sind beispielsweise in der DE102019002439A1 beschrieben.

Die vorstehend beschriebenen Straßenbaumaschinen sind selbstfahrend ausgebildet und bewegen sich somit im Fahr- und Arbeitsbetrieb aus eigenem Antrieb über den zu bearbeitenden Bodenuntergrund. Naturgemäß sind diese Maschinen zudem vergleichsweise schwer und gegenüber herkömmlichen Straßenfahrzeugen erheblich langsamer. Solche Straßenbaumaschinen werden daher auch regelmäßig an ihre jeweiligen Einsatzorte mit einem oder mehreren Transportfahrzeugen hin- und auch wieder wegtransportiert. Bei den Transportfahrzeugen handelt es sich dabei üblicherweise um sogenannte Tieflader und damit um Transportfahrzeuge, auf bzw. von deren Ladefläche die jeweilige Straßenbaumaschine aus eigenem Antrieb auf- bzw. abfahren kann. Die hierzu erforderliche Ent- und/oder Beladung des Transportfahrzeuges mit der jeweiligen Straßenbaumaschine erfolgt allerdings üblicherweise nicht durch einen in der Bedienung der jeweiligen Straßenbaumaschine geschulten Bediener, sondern durch den Fahrer des Transportfahrzeugs, häufig auch zu Zeiten, an denen kein mit der Bedienung der Straßenbaumaschine vertrauter Bediener mehr für den Fahrer des Transportfahrzeugs erreichbar ist. Es treten daher immer wieder Fehlbedienungen der Straßenbaumaschinen auf, wenn diese von dem Transportfahrzeug entladen und/oder auf das Transportfahrzeug aufgeladen werden. Dies kann zu zum Teil nicht unbeträchtlichen Beschädigungen an dem jeweiligen Transportfahrzeug und/oder der jeweiligen Straßenbaumaschinen und/oder Personenschäden und/oder Schäden im Umfeld der Verladestelle führen.

Es ist ferner bereits bekannt, beispielsweise Straßenbaumaschinen vom Typ Straßenfertiger im Arbeitsbetrieb wahlweise mit Hilfe einer Fernbedienung zu steuern, wie in der DE102018005534A1 und der EP3067774A1 beschrieben. Bei diesen Systemen wird allerdings im Wesentlichen nur der vormals innerhalb des Fahrstandes darstellbare Bedienumfang auf ein Mobilteil verlagert bzw. dieses aus dem Fahrstand von einem Bediener mitgenommen, so dass die vorstehend beschriebenen Probleme von Fehlbedienungen im Rahmen des Ent- und/oder Beladevorgangs des Straßenfertiger von und/oder auf ein Transportfahrzeug auch dort auftreten.

Hiervon ausgehend besteht die Aufgabe der Erfindung darin, eine Möglichkeit anzugeben, den Be- und Entladevorgang einer Straßenbaumaschine, insbesondere für einen mit der Bedienung der jeweiligen Straßenbaumaschine nicht vertrauten Fahrer eines Transportfahrzeuges, zu verbessern und/oder das Risiko von Fehlbedienungen zu senken.

Die Lösung dieser Aufgabe gelingt mit einem Verfahren zum Bedienen einer selbstfahrenden Straßenbaumaschine sowie mit einem System zum Betrieb einer Straßenbaumaschine gemäß den unabhängigen Ansprüchen. Bevorzugte Weiterbildungen sind in den abhängigen Ansprüchen angegeben.

In einem ersten Aspekt betrifft die Erfindung somit ein Verfahren zum Bedienen einer selbstfahrenden Straßenbaumaschine, die insbesondere als Straßenfertiger oder Beschicker ausgebildet ist, mithilfe einer Fernbedienung und einer Steuereinrichtung.

Die Straßenbaumaschine ist einerseits in einem Arbeitsbetriebsmodus betreibbar. Der Arbeitsbetriebsmodus zeichnet sich dadurch aus, dass die Straßenbaumaschine nicht nur fahren und lenken kann, sondern auch die eine oder mehreren Arbeitseinrichtungen aktiviert bzw. betrieben werden können, um beispielsweise eine Bearbeitung des Bodenuntergrundes durchführen zu können und/oder den Bearbeitungsvorgang unterstützende Zusatzeinrichtungen, über die beispielweise ein zuverlässiger Materialfluss gewährleistet wird, eine Emissionsbelastung für den Bediener reduziert wird, Prozessfluide zugesetzt werden etc., aktivieren und steuern zu können. Auch unter Umständen speziell für den jeweiligen Arbeitseinsatz vorhandene Assistenzsysteme, wie beispielsweise Messeinrichtungen zur Ermittlung einer Arbeitstiefe- und/oder -dicke und/oder -breite etc. können hiervon umfasst sein. Die Bedienung der Straßenbaumaschine kann hierzu durch einen Bediener erfolgen, der sich beispielweise in einem Fahrstand der Straßenbaumaschine aufhält oder mit dieser mitfährt oder der eine Fernbedienung mit sich führt, über die er für den Arbeitsbetrieb der Straßenbaumaschine geeignete Steuerbefehle eingeben und an die Straßenbaumaschine übermitteln kann. Auch eine Bedienung von einer Fernbedienstelle über geeignete Mittel ist im Arbeitsbetriebsmodus denkbar.

Alternativ zu einem Betrieb der Straßenbaumaschine im Arbeitsbetriebsmodus ist es nun vorgesehen, dass die Straßenbaumaschine in einem Rangierbetriebsmodus betreibbar ist, wobei die Eingabe von Steuerbefehlen im Rangierbetriebsmodus an der Fernbedienung erfolgt bzw. erfolgen kann. Dies bedeutet somit nicht notwendigerweise, dass eine Steuerung der Straßenbaumaschine im Rangierbetriebsmodus ausschließlich über die Fernbedienung möglich ist. Eine solche bevorzugte Weiterbildung der Erfindung ist aber auch von der Erfindung mit umfasst. Der Fokus des Rangierbetriebsmodus liegt nicht im konkreten Arbeitseinsatz der Straßenbaumaschine, sondern richtet sich selektiv auf das Bewegen der Straßenbaumaschine zu Verlade- und Entladezwecken der Straßenbaumaschine, insbesondere auf ein Transportfahrzeug hinauf und/oder von einem Transportfahrzeug herunter. Dies kann insbesondere ein Be- und Entladen eines als Tieflader ausgebildeten Transportfahrzeugs sein. Im Rangierbetriebsmodus werden entsprechend eine Vielzahl von Funktionen und/oder Arbeitseinrichtungen der Straßenbaumaschine gar nicht benötigt. Wesentlich ist nun, dass es für den Rangierbetriebsmodus vorgesehen ist, dass gegenüber dem Arbeitsbetriebsmodus nur eine Auswahl der an der Straßenbaumaschine zur Verfügung stehenden Funktionen zur Verfügung steht, konkret zur Durchführung von Rangierfunktionen bzw. Rangierbewegungen der Straßenbaumaschine. Der Rangierbetriebsmodus kann somit insbesondere derart ausgebildet sein, dass in diesem ein Ausführen von ausschließlich Steuerbefehlen für Rangierfunktionen der Straßenbaumaschine an der Straßenbaumaschine bzw. von für den Rangiervorgang erforderlichen Steuerbefehlen durch die Steuereinrichtung erfolgt bzw. deren Eingabe und/oder Umsetzung im Rangierbetriebsmodus möglich ist. Ergänzend kann es vorgesehen sein, dass beispielsweise Steuerbefehle für reine Arbeitsfunktionen, deren Ausführung im Rangierbetriebsmodus nicht benötigt oder gar unerwünscht sind, aktiv unterdrückt werden, insbesondere beispielsweise durch die Steuereinrichtung. Eingabemittel, die im Arbeitsbetriebmodus zur Eingabe von Steuerbefehlen für Arbeitsfunktionen ausgebildet sind, können dann beispielsweise deaktiviert sein und/oder von diesen kommende Steuerbefehle können dann von der Steuereinrichtung ignoriert werden.

Gleichzeitig kann es nun vorgesehen sein, dass ein, insbesondere konstruktives oder funktionales, Sicherstellen erfolgt, dass selektiv reine Arbeitsfunktionen der Straßenbaumaschine betreffende Steuerbefehle nicht umgesetzt werden. Selektiv reine Arbeitsfunktionen bezeichnen vorliegend insbesondere solche Funktionen, die für ein Bewegen und Verstellen der Straßenbaumaschine beim Ver- und Entladen derselben auf bzw. von einem Transportfahrzeug nicht benötigt werden. Beispiele solcher reinen Arbeitsfunktionen werden nachstehend noch näher erläutert. Reine Arbeitsfunktionen können aber insbesondere auch solche Funktionen der Straßenbaumaschine betreffen, die die Intensität und/oder den Umfang und/oder die Qualität des Arbeitsergebnisses beeinflussen und/oder die Behandlung von Schüttgut an bzw. innerhalb der Straßenbaumaschine betreffen. Dies können somit insbesondere auch Funktionen sein, die den Antrieb bzw. Betrieb einer oder mehrerer der den Bodenuntergrund bearbeitenden Arbeitseinrichtungen betreffen.

Die Art und Weise, wie ein solches Sicherstellen erfolgen kann, kann variieren. So ist es beispielsweise möglich, Maßnahmen zu ergreifen, die die grundsätzliche, insbesondere manuelle, Eingabe derartiger Steuerbefehle gar nicht erst ermöglichen und/oder blockieren. Eine Möglichkeit hierzu ist es, an der Fernbedienung selbst gar nicht erst Eingabemittel vorzusehen, die zur Eingabe und Übermittelung von Steuerbefehlen ausgebildet und/oder vorgesehen sind, die sich auf reine Arbeitsfunktionen beziehende Steuerbefehle beziehen bzw. diese betreffen. In diesem Fall handelt es sich somit um eine speziell und vorzugsweise ausschließlich nur für den Rangierbetriebsmodus bzw. zur Durchführung desselben vorgesehene Spezialfernbedienung, die aufgrund des nur reduziert zur Verfügung stehenden Funktionsumfangs ungeeignet für eine vollwertige Bedienung der Straßenbaumaschine im Arbeitsbetriebsmodus ist.

Ergänzend oder alternativ kann es vorgesehen sein, dass auf Seiten der Fernbedienung im Rangierbetriebsmodus sichergestellt wird, dass reine Arbeitsfunktionen betreffende Steuerbefehle, insbesondere trotz beispielsweise einer entsprechenden manuellen Eingabe, gar nicht erst erzeugt und/oder zumindest unterdrückt und/oder zumindest nicht an die Straßenbaumaschine übermittelt werden. Dazu kann die Fernbedienung beispielsweise eine als Fernbedienungssteuereinrichtung ausgebildete Steuereinrichtung umfassen, die derart ausgebildet ist, dass sie im Endergebnis sicherstellt, dass entsprechende reine Arbeitsfunktionen betreffende Steuerbefehle unterdrückt und/oder nicht erzeugt und/oder nicht übermittelt, beispielsweise mittels eines geeigneten Computerprogramms herausgefiltert, werden. Weiter ergänzend oder alternativ ist es auch möglich, dass die Straßenbaumaschine beispielsweise eine als Maschinensteuereinrichtung ausgebildete Steuereinrichtung umfasst, die derart ausgebildet ist, dass sie unter Umständen im Rangierbetriebsmodus empfangene und auf reine Arbeitsfunktionen der Straßenbaumaschine gerichtete Steuerbefehle herausfiltert und/oder unterdrückt und/oder den Betrieb der von diesen Steuerbefehlen angesteuerten Einrichtungen an der Straßenbaumaschine nicht aktiviert und/oder deaktiviert.

Das Spektrum der im Rangierbetriebsmodus durchführbaren Funktionen kann variieren und insbesondere auch von spezifischen Eigenarten der jeweiligen Straßenbaumaschine abhängen. Es kann in diesem Zusammenhang vorteilhaft sein, wenn die im Rangierbetriebsmodus, insbesondere von der Straßenbaumaschine durch die Steuereinrichtung gesteuert, ausführbaren Steuerbefehle für Rangierfunktionen Steuerbefehle für Primärrangierfunktionen sind und umfassen. Primärrangierfunktionen bezeichnen vorliegend insbesondere solche Funktionen, die für eine Bewegung der Straßenbaumaschine auf dem Bodenuntergrund unerlässlich sind. Dies sind somit insbesondere Fahrfunktionen der Straßenbaumaschine, wie die Durchführung einer Vorwärts- und Rückwärtsfahrt, was insbesondere auch die Umsetzung von Beschleunigungs- und Bremssteuerbefehlen mit umfassen kann, und die Durchführung von Lenkbefehlen für Kurvenfahrten. Mithilfe dieser Primärfunktionen kann sich die Straßenbaumaschine, insbesondere aus eigenem Antrieb, relativ zum Bodenuntergrund bewegen und dadurch gezielt von einem Transportfahrzeug herunterrangieren und/oder auf dieses hinauffahren. Es kann ergänzend auch vorgesehen sein, dass die Primärfunktionen ein Aktivieren- und Deaktivieren von wenigstens Teilen einer Antriebseinrichtung der Straßenbaumaschine mit umfassen, insbesondere eines Lenk- und/oder Fahrantriebs. Dies kann auch ein grundsätzliches Aktivieren und Deaktivieren eines Primärantriebsaggregates, wie beispielsweise das Starten und Stoppen eines Verbrennungsmotors, mit umfassen. Es kann aber auch vorgesehen sein, dass das Primärantriebsaggregat in konventioneller Weise an der Straßenbaumaschine selbst aktiviert und/oder deaktiviert wird bzw. werden muss. Es wird an dieser Stelle ferner festgehalten, dass das vorstehend angeführte Aktivieren- und Deaktivieren von wenigstens Teilen einer Antriebseinrichtung auch ein Ein- und/oder Auskuppeln eines oder mehrerer Antriebsaggregate umfassen kann. Konkret ist es beispielweise möglich, dass die Straßenbaumaschine einen diesel- oder elektrohydraulischen Antriebsstrang mit einem von einem Primärantriebsaggregat angetriebenen Pumpenverteilergetriebe aufweist. Im Umfang einer nur teilweisen Aktivierung der Antriebseinrichtung im Rangierbetriebsmodus ist es beispielsweise möglich, dass die Antriebsverbindung zu Hydraulikpumpen, die ausschließlich selektiv reine Arbeitsfunktionen betreffen und im Rangierbetriebsmodus nicht benötigt werden, über geeignete Kupplungseinrichtungen von dem Pumpenverteilergetriebe entkuppelt werden.

Ergänzend zu den im Rahmen des Rangierbetriebsmodus zulässigen Primärfunktionen ist es auch möglich, dass der Rangierbetriebsmodus die Aktivierung und Deaktivierung bzw. Durchführung von Sekundärrangierfunktionen zulässt. Sekundärrangierfunktionen betreffen Funktionen, die nicht unmittelbar für eine Bewegung der gesamten Straßenbaumaschine erforderlich sind, die aber aus anderen Gründen, beispielsweise Komfort- und/oder Sicherheitsgründen, im Rangierbetriebsmodus zur Verfügung stehen können.

Es kann daher vorgesehen sein, dass im Rangierbetriebsmodus als Sekundärrangierfunktion Licht bzw. eine Beleuchtungseinrichtung an der Straßenbaumaschine an- und/oder ausschaltbar ist. Die Beleuchtungseinrichtung kann beispielsweise die Position der Straßenbaumaschine anzeigende Leuchteinrichtungen und/oder die Umgebung der Straßenbaumaschine und/oder die Straßenbaumaschine selbst ausleuchtende Leuchteinrichtungen umfassen.

Ergänzend oder alternativ kann es vorgesehen sein, dass als Sekundärrangierfunktion eine Not-Aus-Aktivierung, insbesondere durch Betätigung eines, im Idealfall auch an der Fernbedienung selbst vorhandenen, Not-Aus-Schalters möglich ist. Durch Betätigung eines solchen Not-Aus-Schalters kann die Straßenbaumaschine, insbesondere vollständig, praktisch umgehend deaktiviert werden.

Straßenbaumaschinen der vorliegenden Art können zudem Einrichtungen umfassen, die relativ zu einem Maschinenrahmen der Straßenbaumaschine verstellbar sind, um beispielsweise verschiedene Arbeitsbreiten und/oder -höhen realisieren zu können und/oder den Materialfluss von Schüttgut, sei es zu Aufnahme- und/oder Verladezwecken, an aktuelle Arbeitsbedingungen anpassen zu können. Es kann somit als Sekundärrangierfunktion vorgesehen sein, dass im Umfang des Rangierbetriebsmodus ein Heben, Senken und/oder Schwenken einer oder mehrerer dieser Einrichtungen, insbesondere Arbeitseinrichtungen, möglich ist, um beispielsweise die Außenabmessungen der Straßenbaumaschine für den Transport verändern zu können.

Es kann ferner vorgesehen sein, dass die Straßenbaumaschine ein Fahrstanddach umfasst. Dieses kann in Vertikalrichtung der Straßenbaumaschine aufragen. Es ist bekannt, das Fahrstanddach zu Transportzwecken aus einer aufragenden bzw. hochgefahrenen Arbeitsposition in eine demgegenüber in Vertikalrichtung abgesenkte bzw. heruntergefahrene Transportposition zu verstellen, um beispielsweise während eines Transports der Straßenbaumaschine maximal zulässige Transporthöhen einhalten zu können. Insofern kann es sinnvoll und auch bevorzugt sein, wenn auch ein Verstellen eines Fahrstanddaches, sofern vorhanden, zwischen einer Arbeitsposition und einer Transportposition von den Sekundärrangierfunktionen mit umfasst und somit im Rangierbetriebsmodus, beispielsweise über die Fernbedienung gesteuert, möglich ist.

Weiter ergänzend oder alternativ kann es auch vorgesehen sein, dass ein Verstellen eines Förderbandes gegenüber einem Maschinenrahmen der Straßenbaumaschine von den im Rahmen des Rangierbetriebsmodus zulässigen Sekundärrangierfunktionen mit umfasst ist. Straßenbaumaschinen, beispielsweise Straßenfräsen und Beschicker, können ein von einer Grundmaschine vertikal und horizontal abragendes Außenförderband umfassen. Dieses kann um eine vertikale und/oder horizontale Achse schwenkbar an der Grundmaschine gelagert und/oder faltbar ausgebildet sein. Es kann vorgesehen sein, dass eine oder mehrere dieser Bewegungen und/oder Verstellungen des jeweiligen Außenförderbandes von der Fernbedienung im Rahmen des Rangierbetriebsmodus als Sekundärrangierfunktion gesteuert werden können.

Eine weitere im Rahmen des Rangierbetriebsmodus vorteilhafterweise zulässige Sekundärrangierfunktion kann ein Aktivieren und/oder Deaktivieren einer oder mehrerer Kameras der Straßenbaumaschine sein. Straßenbaumaschinen können eine oder mehrere Kameras umfassen, um beispielsweise den Arbeitsbetrieb der Straßenbaumaschine zu vereinfachen, die Sicht eines Bedieners im Arbeitsbetrieb zu verbessern, Bilddaten für ein oder mehrere Assistenzsysteme zur Verfügung zu stellen etc. Es kann vorgesehen sein, dass auch die Inbetriebnahme einer oder mehrerer Kameras und/oder anderer Sensoren im Rahmen einer Sekundärrangierfunktion im Rangierbetriebsmodus möglich und damit zulässig ist. Beispielsweise kann ein Kamerabild auch an die Fernbedienung übertragen werden und dadurch das Rangieren der Straßenbaumaschine für den Bediener mithilfe der Fernbedienung erleichtern. Ferner können ein oder mehrere der Sensoren auch für weitere Funktionen im Rahmen eines Rangiervorgangs zu Ver- und Entladezwecken genutzt werden, wie nachstehend noch näher beschrieben.

Auch hinsichtlich derjenigen Steuerbefehle, die im Rangierbetriebsmodus sichergestellt nicht ausführbar sein sollen, kann auf verschiedene Möglichkeiten für sich oder in Unterkombination miteinander zurückgegriffen werden.

Straßenbaumaschinen der vorliegenden Art können beispielsweise eine Absaugeinrichtung aufweisen, mit der im Arbeitsbetrieb mit Schadstoffen belastete Luft, wie beispielsweise Stäube und/oder Dämpfe, abgesaugt, gefiltert und/oder an einer von einer Bedienperson entfernten Stelle abgeblasen werden kann. Der Betrieb einer solchen Absaugeinrichtung wird für reine Rangierbewegungen der Straßenbaumaschine regelmäßig nicht benötigt, so dass es vorteilhaft ist, sicherzustellen, dass diese im Rangierbetriebsmodus nicht aus Versehen aktiviert werden kann.

Ähnlich verhält es sich mit einer im Rangiermodus idealerweise sichergestellt nicht aktivierbaren Berieselungseinrichtung. Berieselungseinrichtungen können von Straßenbaumaschinen beispielsweise zu Kühl- und/oder Staubreduktionszwecken umfasst sein. Diese können eine oder mehrere Fluidpumpen, ein Leitungssystem und eine oder mehrere Austrittsöffnungen umfassen. Ein typisches verwendetes Fluid ist Wasser. Es ist vorteilhaft, sicherzustellen, dass eine solche Berieselungseinrichtung im Rahmen eines Verladevorgangs bzw. im Umfang des Rangierbetriebsmodus nicht in Betrieb genommen werden kann.

Straßenbaumaschinen können ferner eine oder mehrere Schüttgutfördereinrichtungen aufweisen, um beispielsweise Fräsgut zu verladen, Streugut auszubringen oder Schüttgut auf einer Bodenoberfläche zu verteilen. Der Förderbetrieb derartiger Schüttgutfördereinrichtungen wird ebenfalls für Rangierarbeiten nicht benötigt. Es kann somit ebenfalls vorteilhaft sein, wenn sichergestellt wird, dass im Rangierbetriebsmodus ein Aktivieren einer Schüttgutfördereinrichtung und damit ein Aktivieren des Förderbetriebs einer Schüttgutfördereinrichtung sichergestellt nicht möglich ist. Vorsorglich sei an dieser Stelle ferner festgehalten, dass eine reine Verstellung der räumlichen Lage einer Schüttgutfördereinrichtung relativ zu einer Bezugsstruktur der Straßenbaumaschine, insbesondere deren Maschinenrahmen, vorliegend nicht notwendigerweise mit einer Aktivierung der Schüttgutfördereinrichtung bzw. einer Aktivierung des Förderbetriebs der Schüttgutfördereinrichtung gleichzusetzen ist.

Straßenbaumaschinen der vorliegenden Art können ferner eine oder mehrere Heiz- und/oder Kühleinrichtungen aufweisen, beispielsweise zum Aufheizen einer oder mehrerer Arbeitseinrichtungen, wie beispielsweise Glättbleche einer Einbaubohle und/oder Stampfeinrichtungen einer Einbaubohle eines Straßenfertigers und/oder Kanalwände eines Schüttgutförderkanals. Ergänzend oder alternativ können auch Heiz- und/oder Kühleinrichtungen zur Klimatisierung, insbesondere einer Fahrerkabine der Straßenbaumaschine, vorgesehen sein. Auch für diese ist es bevorzugt, wenn deren Aktivierung im Rangierbetriebsmodus sichergestellt ausgeschlossen wird.

Straßenbaumaschinen der vorliegenden Art können ferner eine oder mehrere Schwingungserregungseinrichtungen, insbesondere beispielsweise in Form von Unwuchterregern, aufweisen. Diese können dazu vorgesehen sein, eine oder mehrere der Fahreinrichtungen und/oder eine Einbaubohle mit Schwingungen zu Verdichtungszwecken zu beaufschlagen. Auch für diese ist es bevorzugt, wenn deren Aktivierung im Rangierbetriebsmodus sichergestellt ausgeschlossen wird.

Es ist möglich, dass für den Rangierbetriebsmodus eine Inbetriebnahme einzelner Funktionen der Straßenbaumaschine exklusiv über die Fernbedienung vorgesehen ist. Auf diese Weise kann somit insbesondere auch durch die konstruktive Ausgestaltung der Fernbedienung an sich sichergestellt werden, dass nur solche Funktionen von der Fernbedienung aus aktiviert werden können, für die an der Fernbedienung auch ein oder mehrere geeignete Eingabemittel vorgesehen sind.

Ergänzend oder alternativ ist es möglich, dass im Rangierbetriebsmodus keine Eingaben über im Fahrstand der Straßenbaumaschine befindliche Eingabemittel möglich ist. Zu den im Rangierbetriebsmodus sichergestellt ausgeschlossenen Funktionen kann daher auch vorzugsweise ein grundsätzliches Unterbinden einer Ausführung von Steuerbefehlen, die über in einem Fahrstand der Straßenbaumaschine angeordnete Eingabemittel eingegeben werden, zählen.

Straßenbaumaschinen können ein oder mehrere Assistenzsysteme umfassen. Derartige Assistenzsysteme können beispielsweise dazu dienen, ein Arbeitsareal zu erfassen und/oder das Arbeitsergebnis zu prüfen und/oder eine Referenzierung über externe Strukturen vorzunehmen, eine automatisierte oder wenigstens teilautomatisierte Schüttgutbehandlung zu ermöglichen, autonome Fahr- und/oder Arbeitsbewegungen vorzunehmen etc. Werden derartige Assistenzsysteme im Rangierbetriebsmodus zufällig aktiviert, können sie beispielsweise das Maschinenverhalten in einer für den Rangiervorgang möglicherweise unvorhersagbaren Weise beeinflussen. Es kann daher ebenfalls ergänzend oder alternativ vorgesehen sein, dass eine Inbetriebnahme von für einen Arbeitsbetrieb der Straßenbaumaschine selektiv nutzbarer Assistenzsysteme, wie beispielsweise Systeme zur Ermittlung einer Arbeitstiefe und/oder -höhe und/oder -breite, im Rangierbetriebsmodus sichergestellt nicht möglich ist.

Abhängig von der konkreten Ausgestaltung der jeweiligen Straßenbaumaschine können die im Rangierbetriebsmodus sichergestellt nicht ausführbaren Steuerbefehle weiter variieren. Für den Fall, dass die Straßenbaumaschine als Straßenfertiger oder Beschicker ausgebildet ist, kann dies insbesondere beispielsweise wenigstens eine der Arbeitsfunktionen "Breitenverstellung einer Einbaubohle", "Aktivieren einer Längsfördereinrichtung", "Aktivieren einer Schwingungserregungseinrichtung" und "Aktivieren eines Förderbetriebs einer Querfördereinrichtung und/oder einer Längsfördereinrichtung" betreffen. Einbaubohlen von Straßenfertigern sind häufig an einem die Grundmaschine des Straßenfertigers bildenden Traktor aufgehängt und können in der Höhe verstellt werden. Gleichzeitig ist es bekannt, Einbaubohlen als Verschiebebohlen auszubilden, die eine Grundbohle und an dieser Grundbohle querverschieblich gelagerte Verstellbohlenelemente umfassen. Über eine Querverschiebung dieser Verstellbohlenelemente ist es möglich, eine aktuelle Einbaubreite des Straßenfertigers zur variieren. Die Einbaubreite kann dabei deutlich über einer maximalen Transportbreite liegen. Werden Straßenfertiger an Baustellen zum weiteren Transport abgestellt, liegt die Einbaubohle häufig in einem eingefahrenen Zustand vor. Für eine Verladung und/oder Entladung des Straßenfertigers ist eine Änderung der Breite der Einbaubohle daher häufig nicht erforderlich. Alternativ kann es auch vorgesehen sein, dass die zulässige Änderung der Breitenverstellung für den Rangierbetriebsmodus möglich ist oder darauf beschränkt ist, die aktuelle Breite der Einbaubohle nur verkleinern und nicht vergrößern zu können. Die Längsförderung eines Straßenfertigers dagegen dient häufig dazu, in einem Schüttgutbunker des Straßenfertigers befindliches Einbaugut innerhalb des Straßenfertigers in Längsrichtung des Straßenfertigers nach hinten zu transportieren. ,Eine solche Längsfördereinrichtung kann beispielsweise eine Kratzband oder ähnliches sein. Ein Materialtransport über die Längsfördereinrichtung ist während des Rangierbetriebsmodus nicht erforderlich, so dass es sinnvoll sein kann, wenn auch diese Funktion im Rangierbetriebsmodus nicht ausführbar ist. Ähnlich verhält es sich ergänzend oder alternativ mit einem Betrieb bzw. dem Aktivieren eines Förderbetriebs einer Querfördereinrichtung und/oder einer Überladefördereinrichtung. Bei der Querfördereinrichtung kann es sich beispielsweise um Förderschnecken eines Straßenfertigers handeln, die Schüttgut vor der Einbaubohle quer zu einer Förderrichtung verteilen. Diese Querfördereinrichtung an sich kann ebenfalls gegenüber dem Maschinenrahmen bzw. Traktor des Straßenfertigers in der Höhe verstellbar sein. Die reine Höhenverstellung kann für den Rangierbetriebsmodus nützlich sein, so dass diese vorzugsweise im Rangierbetriebsmodus aktivierbar ist. Der Förderbetrieb dagegen, in dem sich beispielsweise die Förderschnecken um eine horizontale und quer zur Arbeitsrichtung verlaufende Rotationsachse drehen, ist für den Rangierbetriebsmodus dagegen nicht erforderlich, so dass es vorteilhaft sein kann, wenn der Förderbetrieb im Rangierbetriebsmodus sichergestellt nicht aktivierbar ist. Ähnlich verhält es sich mit einer als Überladefördereinrichtung ausgebildeten Schüttgutfördereinrichtung eines Beschickers, die im Arbeitseinsatz dazu dient, Schüttgut von dem Beschicker auf einen Straßenfertiger zu überladen. Auch hier kann es vorteilhaft sein, wenn ein Förderbetrieb dieser Schüttgutfördereinrichtung im Rangierbetriebsmodus sichergestellt nicht aktivierbar ist. Anders kann es sich dagegen mit einem Verstellantrieb dieser Überladefördereinrichtung verhalten, der eine Verstellung der Überladefördereinrichtung oder zumindest Teilen derselben relativ zum Maschinenrahmen ermöglicht, beispielsweise eine Höhenverstellung und/oder eine Verschwenkung um eine horizontale und/oder vertikale Schwenkachse. Hier kann es sinnvoll sein, wenn eine Aktivierung des Verstellantriebs im Rangierbetriebsmodus möglich ist.

Für den Fall, dass die Straßenbaumaschine als Bodenfräsmaschine ausgebildet ist, kann es vorteilhaft sein, wenn konkret wenigstens eine der Arbeitsfunktionen "Aktivieren eines Rotationsbetriebes einer Bodenfräseinrichtung" und/oder "Heben und/oder Senken von Wandelementen eines Fräswalzenkastens" und/oder "Aktivieren eines Förderbetriebs einer Längsfördereinrichtung" im Rangierbetriebsmodus sichergestellt ausgeschlossen ist. Die Bodenfräseinrichtung der Bodenfräsmaschine kann beispielsweise eine um eine Rotationsachse rotierbare Fräswalze umfassen, die im Fräsbetrieb in den aufzufräsenden Bodenuntergrund eingreift. Es ist vorteilhaft, wenn eine Aktivierung dieses Fräsbetriebs im Rangierbetrieb der Bodenfräsmaschine sichergestellt nicht möglich ist. Die Bodenfräseinrichtung kann ferner ein oder mehrere gegenüber der Fräswalze höhenverstellbare Wandelemente, wie beispielsweise eine Vorderwand, Seitenschilde und/oder einen Abstreiferschild, umfassen. Diese können zur Abdichtung eines Fräsraums im Fräs- bzw. Arbeitsbetrieb der Bodenfräsmaschine genutzt werden und ein oder mehrere Verstellantriebe, insbesondere in Form von Hydraulikzylindern, aufweisen. Es kann nun vorgesehen sein, dass eine Aktivierung einer Höhenverstellung dieser Wandelemente im Rangierbetriebsmodus sichergestellt nicht möglich ist. Ergänzend oder alternativ kann auch eine Aktivierung eines Förderbetriebs einer Längsfördereinrichtung im Rangierbetriebsmodus sichergestellt ausgeschlossen werden. Derartige Längsfördereinrichtungen können von Bodenfräsmaschinen zum maschineninternen Transport und zum Überladen von Schüttgut, insbesondere Fräsgut, umfasst sein und beispielsweise ein Innenförderband und ein Außenförderband aufweisen. Weiter ergänzend oder alternativ kann die Bodenfräsmaschine einen sogenannten Niederhalter aufweisen, der in Fräsrichtung vor dem Fräswalzenkasten der Bodenfräseinrichtung angeordnet ist und als eine Art Gleitschuh auf der zu fräsenden Bodenoberfläche entlanggleiten kann. Es kann vorgesehen sein, dass auch eine Aktivierung bzw. Höhenverstellung dieses Niederhalters im Rangierbetriebsmodus sichergestellt ausgeschlossen ist.

Für den Fall, dass die Straßenbaumaschine als Bodenverdichtungsmaschine ausgebildet ist, können ebenfalls bevorzugt bestimmte Funktionen im Rangierbetriebsmodus sichergestellt nicht aktivierbar sein. Bei den Bodenverdichtungsmaschinen kann es sich insbesondere um Gummiradwalzen, insbesondere drehschemel- oder knickgelenkte, Tandemwalzen oder Walzenzüge handeln. Derartige Bodenverdichtungsmaschinen können beispielsweise eine oder mehrere Schwingungserregungseinrichtungen, beispielsweise Unwuchterreger, umfassen, um eine oder mehrere der Walzbandagen der jeweiligen Bodenverdichtungsmaschine im Rahmen eines dynamischen Verdichtungsprozesses mit Schwingungen beaufschlagen zu können. Es kann vorteilhaft sein, wenn eine Aktivierung solcher Schwingungserregungseinrichtungen im Rahmen des Rangierbetriebsmodus sichergestellt ausgeschlossen wird. Ergänzend oder alternativ kann es vorgesehen sein, dass die Bodenverdichtungsmaschine einen als Hundeganglenkmodus bezeichneten Lenkmodus erlaubt. In diesem werden eine in Fahrrichtung vordere und eine in Fahrrichtung hintere Fahreinrichtung in dieselbe Richtung eingelenkt, wodurch ein Seitenversatz der beiden Fahrspuren der jeweiligen Fahreinrichtungen erreicht werden kann, um beispielsweise eine Arbeitsbreite der Bodenverdichtungsmaschine zu vergrößern. Es kann nun für den Rangierbetriebsmodus vorteilhaft sein, wenn ein Aktivieren eines Hundeganglenkmodus und/oder ein Lenken in dem Hundeganglenkmodus sichergestellt ausgeschlossen wird.

Hinsichtlich der konkreten Art und Weise, wie sichergestellt werden kann, dass eine oder mehrere Funktionen der Straßenbaumaschine im Rahmen des Rangierbetriebsmodus nicht aktiviert bzw. in Betrieb genommen werden bzw. das Sicherstellen erfolgen kann, dass selektiv reine Arbeitsfunktionen der Straßenbaumaschine betreffende einzelne oder mehrere Steuerbefehle nicht ausgeführt werden können, bestehen verschiedene Möglichkeiten, die auch miteinander kombiniert werden können. Einerseits kann dies beispielsweise mithilfe einer aktiven Unterdrückung solcher Steuerbefehle durch eine Steuereinrichtung auf Seiten der Fernbedienung bzw. mithilfe einer Fernbedienungssteuereinrichtung und/oder auf Seiten der Straßenbaumaschine bzw. mithilfe einer Maschinensteuereinrichtung erfolgen. Die Fernbedienungssteuereinrichtung kann somit insbesondere derart ausgebildet sein, dass sie Steuerbefehle für Funktionen, die im Rangierbetriebsmodus nicht aktivierbar sein sollen, erkennt und herausfiltert bzw. gar nicht erst an die Straßenbaumaschine überträgt und/oder umgekehrt nur für den Rangierbetriebsmodus zulässige Steuerbefehle an die Straßenbaumaschine überträgt. Ergänzend oder alternativ ist es möglich, dass die Maschinensteuereinrichtung derart ausgebildet sein, dass sie Steuerbefehle für Funktionen, die im Rangierbetriebsmodus nicht aktivierbar sein sollen, erkennt und herausfiltert bzw. gar nicht erst weiter ausführt und an beispielsweise entsprechende Aktoren oder ähnliches überträgt und/oder umgekehrt nur für den Rangierbetriebsmodus zulässige Steuerbefehle weiter ausführt.

Ergänzend oder alternativ ist es auch möglich, dass das Sicherstellen, dass bestimmte, insbesondere selektiv reine Arbeitsfunktionen der Straßenbaumaschine betreffende, Steuerbefehle im Rangierbetriebsmodus nicht ausgeführt werden können, mithilfe konstruktiver Mittel an der Fernbedienung erfolgt. Die Fernbedienung kann ein oder mehrere Eingabemittel, beispielsweise Tasten, Joysticks, Steuerhebel etc., umfassen, durch deren Betätigung ein Bediener Steuerbefehle an der Fernbedienung eingeben kann. Es ist nun möglich, die Fernbedienung derart auszubilden, dass selektiv ausschließlich nur für Funktionen, deren Aktivierung im Rangierbetriebsmodus zulässig sind, Eingabemittel an der Fernbedienung vorgesehen sind bzw. andersherum die Fernbedienung keine Eingabemittel aufweist, die zur Betätigung von Funktionen belegt sind, deren Aktivierung und/oder Durchführung im Rahmen des Rangierbetriebsmodus nicht möglich sein soll. In diesem Fall wird somit eine nur für den Rangierbetriebsmodus vorgesehene Spezialfernbedienung bzw. Rangierfernbedienung zur Verfügung gestellt, die sich dadurch auszeichnet, dass sie selektiv Eingabemittel für Rangierfunktionen und nicht für selektiv reine Arbeitsfunktionen aufweist. Alternativ ist es auch möglich, eine konventionelle Fernbedienung, die auch die Eingabe von Steuerbefehlen für Funktionen bietet, die im Rangierbetriebsmodus nicht ausführbar sein sollen, mit einer mechanisch wirkenden Sperrabdeckmaske zu versehen, wobei die Sperrabdeckmaske derart ausgebildet ist, dass sie Eingabemittel für im Rangierbetriebsmodus unzulässige Funktionen arretiert und/oder überdeckt und nur solche Eingabemittel bedienbar bleiben, die im Rangierbetriebsmodus zulässige Funktionen betreffen. Es kann vorgesehen sein, dass diese Sperrabdeckmaske mithilfe einer lösbaren Arretiereinrichtung an der Fernbedienung angeordnet ist und beispielsweise nur mittels eines, beispielsweise einem erfahrenen Bediener der Straßenbaumaschine bekannten und einem Mitarbeiter eines Transportunternehmens unbekannten, Schlüssels, einer Benutzerkennung und/oder eines Codes lösbar ist.

Es können Steuerbefehle vorliegen, die sowohl im Rangierbetriebsmodus als auch im Arbeitsbetriebsmodus ausführbar sind bzw. sein sollen. Dies sind offensichtlich beispielsweise Steuerbefehle, die Fahrbewegungen der Straßenbaumaschine betreffen, wie insbesondere "Vorwärtsfahren", Rückwärtsfahren" und "Lenken". Diese Funktionen müssen nicht nur im Arbeitsbetriebsmodus, sondern auch im Rangierbetriebsmodus zur Verfügung stehen und von einem Bediener bedienbar bzw. von der Straßenbaumaschine ausführbar sein. Da aber, wie einleitend erläutert, die Bedienung der Straßenbaumaschine im Rangierbetriebsmodus auch von Bedienern erfolgen kann, die mit den Eigenarten und Dimensionen der jeweiligen Straßenbaumaschine nicht vertraut sind, kann es vorteilhaft sein, wenn solche Funktionen bei einem Betrieb im Rangierbetriebsmodus gegenüber einem Betrieb im Arbeitsbetriebsmodus nur in einem reduzierten Funktionsumfang ausgeführt werden können. Dies kann beispielsweise bedeuten, dass im Arbeitsbetriebsmodus zur Verfügung stehenden Funktionen zwar auch im Rangierbetriebsmodus verfügbar sind. Dann aber nur langsamer und/oder schwächer und/oder kleiner. Ein und dieselbe Bedienvorgabe eines Bedieners können auf diese Weise im Vergleich zum Arbeitsbetriebsmodus im Rangierbetriebsmodus zwar dieselbe Funktion auslösen, aber mit zueinander verschiedenen Betriebseigenschaften, insbesondere hinsichtlich Beschleunigung und/oder Geschwindigkeit und/oder Kraft und/oder Ausmaß der jeweiligen Verstellung und/oder Bewegung.

Konkret kann eine solche Reduzierung des Funktionsumfangs beispielsweise dadurch erreicht werden, dass im Rangierbetriebsmodus gegenüber dem Arbeitsbetriebsmodus ein Beschränken eines Verstellbereiches und/oder Verstellweges erfolgt. Dies kann beispielsweise eine Festlegung einer minimalen und/oder maximalen Hubhöhe, beispielsweise eines Maschinenrahmens gegenüber dem Bodenuntergrund und/oder gegenüber einer oder mehrerer Fahreinrichtungen oder eines Förderbandes gegenüber dem Bodenuntergrund und/oder gegenüber einem Maschinenrahmen und/oder einer Einbaubohle gegenüber dem Bodenuntergrund und/oder gegenüber einem Maschinenrahmen etc. sein. Ergänzend oder alternativ können ein oder mehrere Lenkwinkel hinsichtlich im Rangierbetriebsmodus maximal und/oder minimal zulässiger Lenkwinkel beschränkt werden. Straßenbaumaschinen können ferner Strukturen aufweisen, über die Teile der Straßenbaumaschine, wie beispielsweise ihr Maschinenrahmen, ihre Arbeitseinrichtung etc., hinsichtlich ihrer aktuellen Querneigung und/oder Längsneigung gegenüber dem Bodenuntergrund verstellbar sind. Beispielsweise können Bodenfräsmaschinen einen über Hubeinrichtungen mit Fahreinrichtungen verbundenen Maschinenrahmen aufweisen. Es kann vorgesehen sein, dass eine Beschränkung einer maximal und/oder minimal zulässigen Längs- und/oder Querneigung im Rangierbetriebsmodus gegenüber im Arbeitsbetriebsmodus zulässigen Längs- und/oder Querneigungen erfolgt, insbesondere dahingehend, dass im Rangierbetriebsmodus im Vergleich zum Arbeitsbetriebsmodus wenigstens nur eine verringerte maximale Querneigung zulässig ist. Weiter ergänzend oder alternativ kann beispielsweise die maximale Verstellgeschwindigkeit eines oder mehrerer Aktoren und/oder eine maximale Fahrgeschwindigkeit der Straßenbaumaschine im Rangierbetriebsmodus gegenüber dem Arbeitsbetriebsmodus erfolgen. Es ist als eine weitere Option ferner für sich oder ergänzend möglich, eine maximal verfügbare Antriebsleistung, beispielsweise einzelner Antriebsmotoren und/oder eines Primärantriebsaggregates, im Rangierbetriebsmodus gegenüber dem Arbeitsbetriebsmodus vorzunehmen. Diese Beschränkung kann so weit gehen, dass sich die Straßenbaumaschine zwar noch aus eigenem Antrieb bewegen kann bzw. zur Durchführung von Fahr- und Lenkbewegungen noch ausreichend Antriebsleistung zur Verfügung steht und gleichzeitig die verfügbare Antriebsleistung für den Arbeitsbetrieb einer Arbeitseinrichtung nicht mehr ausreicht. Dies kann beispielsweise konkret mit einer im Rangierbetriebsmodus gegenüber dem Arbeitsbetriebsmodus abgesenkten Drehzahlbegrenzung eines Primärantriebsaggregates, insbesondere Verbrennungsmotors, erfolgen. Eine weitere ergänzende und/oder alternative Möglichkeit zur Beschränkung im Rangierbetriebsmodus besteht darin, die Möglichkeit eines gleichzeitigen Betriebs mehrerer Funktionen gegenüber dem Arbeitsbetriebsmodus zu beschränken. Auf diese Weise kann beispielsweise sichergestellt werden, dass ein Bediener der Fernbedienung im Rangierbetriebsmodus bestimmte Funktionen, beispielweise ein Verstellen einer Relativlage einer Arbeits- und/oder Fördereinrichtung relativ zu einem Maschinenrahmen der Straßenbaumaschine, nur nacheinander aber nicht gleichzeitig ausführen kann. So kann es insbesondere im Rangierbetriebsmodus vorgesehen sein, dass zu jedem Zeitpunkt immer nur ein einziger Antrieb aktivierbar ist und somit verschiedene Antriebe nur nacheinander aktiviert werden können. Eine oder mehrere der vorstehenden Beschränkungen können insbesondere durch eine geeignete Ausbildung der einen oder der mehreren Steuereinrichtungen erfolgen, insbesondere durch eine geeignete Ausbildung einer eine Maschinensteuereinrichtung und eine Fernbedienungssteuereinrichtung umfassenden Gesamtsteuereinrichtung.

Eine weitere Möglichkeit, das erfindungsgemäße Verfahren zu modifizieren, besteht in der Art und Weise, wie konkret zwischen dem Arbeitsbetriebsmodus und dem Rangierbetriebsmodus umgeschaltet und/oder die Straßenbaumaschine im Rangierbetriebsmodus in Betrieb genommen werden kann. Es ist hierzu beispielsweise möglich, die Steuereinrichtung und insbesondere die Fernbedienungssteuereinrichtung und/oder Maschinensteuereinrichtung derart auszubilden, dass sie bei einem Einschalten bzw. Starten stets im Rangierbetriebsmodus ist und erst mit zusätzlichen Maßnahmen von einem Bediener in den Arbeitsbetriebsmodus gebracht werden kann. Derartige Maßnahmen können beispielsweise in der Eingabe eines Codes und/oder in der Betätigung einer Schlüsselschaltung oder dergleichen Maßnahme zum Nachweis einer entsprechenden Berechtigung liegen. Ergänzend oder alternativ ist es aber auch möglich, dass bereits zur Aktivierung und/oder Durchführung des Rangierbetriebsmodus mithilfe der Steuereinrichtung eine Berechtigungsabfrage erfolgt, beispielsweise in Form einer Codeeingabe bzw. Codeabfrage oder ähnlichem. Ein solcher Code kann an der Straßenbaumaschine selbst generiert werden und/oder per Fernübermittlung an einen Bediener übertragen werden, beispielsweise auch an ein Mobildevice, wie ein Smartphone. Weiter ergänzend oder alternativ kann ein Austausch eines oder mehrerer Berechtigungszertifikate oder von Vergleichbarem vorgesehen sein. Auch eine Freischaltung per Fernübermittlung, wenn eine Berechtigung vorliegt, ist möglich und von der Erfindung mit umfasst.

Zur Aktivierung und/oder Durchführung des Rangierbetriebsmodus mithilfe der Steuereinrichtung kann ergänzend oder alternativ eine Anwesenheits- und/oder Identitätskontrolle eines Transportfahrzeuges erfolgen. Dazu kann das Transportfahrzeug beispielsweise eine geeignete Sendeeinrichtung zur Aussendung eines Identitätssignals und die Straßenbaumaschine und/oder die Fernbedienung eine geeignete Empfangseinrichtung zum Empfang des Identitätssignals aufweisen. Diese können beispielsweise als Funksender und Funkempfänger und/oder als ein RFID-Sender-Empfänger-System ausgebildet sein. Es ist auch ergänzend oder alternativ möglich, dass die Fernbedienung und/oder die Straßenbaumaschine eine Kamera zur Aufnahme eines Bildes des Transportfahrzeugs umfasst, und dass eine Identifikation des Transportfahrzeuges anhand von mit der Kamera aufgenommenen Bilddaten des jeweiligen Transportfahrzeuges mithilfe eines, insbesondere von der Steuereinrichtung umfassten, geeigneten Bildverarbeitungscomputerprogramms erfolgt. So kann beispielsweise auch eine Datenbank zulässiger Transportfahrzeuge von der Straßenbaumaschine und/oder der Fernbedienung zu Vergleichszwecken umfasst sein oder auf eine solche per Datenübertragungsverbindung zugegriffen werden. Auf diese Weise ist es beispielsweise möglich, eine Aktivierung des Rangierbetriebsmodus von der Präsenz eines zulässigen Transportfahrzeuges abhängig zu machen.

Eine weitere bevorzugte Weiterbildung des erfindungsgemäßen Verfahrens kann darin bestehen, dass eine Abstandsüberwachung zwischen der Fernbedienung oder einem Bediener und der Straßenbaumaschine mithilfe einer Abstandsüberwachungseinrichtung erfolgt, und dass ein Betrieb der Straßenbaumaschine im Rangiermodus nur dann von der Steuereinrichtung freigegeben wird, wenn sich die Fernbedienung und/oder der Bediener außerhalb eines definierten Minimalabstandes und/oder innerhalb eines definierten Maximalabstandes, insbesondere zwischen der Straßenbaumaschine bzw. einem oder mehreren Referenzpunkten derselben und dem Bediener und/oder der Fernbedienung, befindet. Dies kann beispielsweise ebenfalls mithilfe einer oder mehrerer Kameras, insbesondere 3D-Kameras, und geeigneter Bildverarbeitungsprogramme und/oder alternativer geeigneter Sensoren, wie beispielsweise Ultraschall- und/oder Lidarsensoren, erfolgen. Weiter ergänzend oder alternativ kann es auch vorgesehen sein, dass die Straßenbaumaschine und/oder die Fernbedienung ein, insbesondere kugelförmiges, Schutzfeld, beispielsweise auf der Basis elektromagnetischer Wellen im LF-Bereich (Low-Frequency), d. h. im Bereich von 30 bis 300 kHz, besonders bevorzugt mit einer Frequenz von 125 kHz, emittiert. Über ein solches Schutzfeld kann beispielsweise ein minimal und/oder maximal zulässiger Abstand zwischen der Straßenbaumaschine und der Fernbedienung und/oder dem Bediener etabliert werden, wenn die Straßenbaumaschine oder die Fernbedienung/der Bediener einen geeigneten Empfänger und das jeweils andere Element einen geeigneten Sender aufweist.

Besonders komfortabel kann ein Verladevorgang dann sein, wenn der Rangierbetriebsmodus einen Verfolgungsmodus umfasst, wobei die Steuereinrichtung im Verfolgungsmodus Steuerbefehle für wenigstens und insbesondere ausschließlich die Primärrangierfunktionen "Vorwärts- und Rückwärtsfahrt" und "Lenkbefehle für Kurvenfahrt" in Abhängigkeit von einem aktuellen Abstand der Straßenbaumaschine bzw. eines Referenzpunktes derselben und der Fernbedienung und/oder einem Bediener erzeugt und ausführt. Auch in diesem Fall kann somit eine Sender-Empfänger-Verbindung zwischen der Fernbedienung/dem Bediener und der Straßenbaumaschine bestehen. Ergänzend der alternativ kann auch eine Bilderfassung, insbesondere ausgehend von der Straßenbaumaschine, und eine Identifikation des Bedieners und/oder der Fernbedienung im erfassten Bild mittels eines geeigneten Bildverarbeitungsprogramms erfolgen. Dies kann insbesondere auf der Grundlage von 3D-Bilddaten erfolgen. Es kann nun vorgesehen sein, dass die Straßenbaumaschine, nach einer Identifikation des Bedieners und/oder der Fernbedienung und/oder des Transportfahrzeugs, insbesondere selbsttätig, hinter dem Bediener hinterherfährt, wobei dies nicht nur Vorwärts- und Rückwärtsbewegungen, sondern auch Lenkbewegungen mit umfassen kann. Für das Beladen eines Transportfahrzeug ist es in diesem Fall möglich, dass der Bediener auf die Ladefläche des Transportfahrzeugs, insbesondere über eine Laderampe, hinaufgeht und ihm die Straßenbaumaschine dabei, insbesondere innerhalb eines definierten Abstandes, selbsttätig folgt.

Insbesondere auch um sicherzustellen, dass die Straßenbaumaschine im Rangierbetriebsmodus beispielsweise zuverlässig auf einer Rampe und/oder Transportfläche des Transportfahrzeugs fährt und steht, ist es vorzugsweise vorgesehen, dass im Rangierbetriebsmodus ein Erfassen von Beschaffenheitsinformationen in Richtung des in Vertikalrichtung unterhalb der Straßenbaumaschine befindlichen Bereiches mithilfe eines oder mehrerer Sensoren erfolgt. Dazu können ein oder mehrere geeignete Sensoren von der Straßenbaumaschine umfasst sein, wie beispielsweise Abstandssensoren, insbesondere Ultraschallsensoren, und/oder Kameras, insbesondere 3D-Kameras. Diese Beschaffenheitsinformationen können von der Straßenbaumaschine an die Fernbedienung übertragen und durch die Steuereinrichtung einem Bediener an der Fernbedienung über eine Anzeigeeinrichtung, beispielsweise ein Anzeigedisplay, angezeigt werden. Ergänzend oder alternativ können diese Beschaffenheitsinformationen zur Ermittlung eines zwei- oder dreidimensionalen Abbildes dieses Bereiches und/oder zur Identifikation der Auffahrfläche eines Transportfahrzeuges genutzt werden. Darüber hinaus ist es möglich, diese Beschaffenheitsinformationen zur Definition eines zulässigen Fahrbereiches und/oder zur Erzeugung von einem oder mehreren Steuerbefehlen zu nutzen, beispielsweise im Rahmen des vorhergehend beschriebenen Verfolgungsmodus. Sofern mithilfe dieser Beschaffenheitsinformationen eine Auffahrrampe und/oder die Ladefläche von der Steuereinrichtung erkannt und/oder definiert wird, ist es beispielsweise auch möglich, dass Steuerbefehle, die die Straßenbaumaschine in eine ungewünschte Relativposition zur Auffahrrampe und/oder der Ladefläche bewegen würden, beispielsweise durch schiefes und/oder einen Rand überhängendes Überfahren, von der Steuereinrichtung ignoriert werden und/oder eine, beispielsweise akustisch und/oder visuell und/oder haptisch wahrnehmbare, Warnmeldung an den Bediener erzeugt wird.

Es kann vorgesehen sein, dass die Straßenbaumaschine eine Projektionseinrichtung umfasst und dass während eines Betriebs der Straßenbaumaschine im Rangierbetriebsmodus eine aktuelle Fahrspur der Straßenbaumaschine von der Projektionseinrichtung auf den Bodenuntergrund projiziert wird. Auch dies kann dem Bediener ein Abschätzen erleichtern, wohin sich die Straßenbaumaschine aktuell bewegen wird.

Um die Sicherheit einer Durchführung eines erfindungsgemäßen Verfahrens weiter zu erhöhen, ist es möglich, dass unabhängig von einem Übermitteln von einem oder mehreren Steuersignalen von der Fernbedienung an die Straßenbaumaschine ein Austauschen wenigstens eines Sicherheitssignals zwischen der Fernbedienung und der Straßenbaumaschine erfolgt, und dass ein Ausführen von Steuerbefehlen, die die Straßenbaumaschine über Steuersignale von der Fernbedienung erhalten hat, nur dann und/oder nur solange erfolgt, wenn und/oder solange gleichzeitig das Sicherheitssignal empfangen wird. Das Sicherheitssignal kann somit eine Art Präsenzsignal sein, das gewährleistet, dass sich die Fernbedienung in örtlicher Nähe befindet und/oder funktionsfähig ist. Das Aussenden und/oder Empfangen dieses Sicherheitssignales kann dabei zwischen der Fernbedienung und dem Straßenfertiger unidirektional oder bidirektional erfolgen. Bei dem Sicherheitssignal kann es sich beispielsweise um ein Funksignal oder ein IR-Signal handeln. Das Sicherheitssignal kann kontinuierlich oder intervallartig ausgesendet werden. Die Aussendung und/oder die Verarbeitung des Empfangs des Sicherheitssignales kann durch die Steuereinrichtung, insbesondere sowohl durch die Fernbedienungssteuereinrichtung als auch durch die Maschinensteuereinrichtung, erfolgen, die dazu in geeigneter Weise, beispielsweise mit geeigneten Sendern und/oder Empfängern in Verbindung stehend und/oder ein geeignetes Computerprogramm umfassend, ausgebildet sein kann. Gleiches gilt für die Straßenbaumaschine.

Grundsätzlich kann die Art der Signalübertragung zwischen der Fernbedienung über eine kabelgebundene und/oder kabellose Signalübertragungsverbindung erfolgen. Das Übermitteln kann kabellos oder kabelgebunden erfolgen. Kabellose Signalübertragungsverbindungen können beispielsweise mittels WPAN (Wireless Personal Area Network) oder WLAN (Wireless Local Area Network) erfolgen.

Der konkrete Ablauf zur Aufnahme des Rangierbetriebsmodus und einem Betrieb im Rangierbetriebsmodus kann variieren. In einem Schritt a) ist es beispielsweise möglich, dass zunächst ein Herstellen einer Signalübertragungsverbindung zwischen der Straßenbaumaschine und der Fernbedienung erfolgt. Dies kann das Verbinden eines Verbindungskabels mit der Fernbedienung und/oder der Straßenbaumaschine oder auch das Herstellen einer kabellosen Signalübertragungsverbindung umfassen. Von dem Schritt a) können ferner die Durchführung einer oder mehrerer Berechtigungsprozeduren umfasst sein, um beispielsweise zu prüfen, ob es sich um eine berechtigte Fernbedienung und/oder Straßenbaumaschine an sich und/oder einen berechtigten Bediener handelt. Dies kann mithilfe geeigneter Protokolle, Codeeingaben und/oder sonstiger Identifikationsmethoden erfolgen. Die entsprechenden Prüfungen können beispielsweise durch eine und/oder die hierzu in geeigneter Weise ausgebildete Steuereinrichtung erfolgen, insbesondere beispielsweise mithilfe eines oder mehrerer von der Steuereinrichtung umfassten Computerprogramme.

In einem Schritt b), insbesondere nachdem eine Berechtigung gemäß Schritt a) nachgewiesen und, beispielsweise von der Steuereinrichtung, verifiziert worden ist, kann ein manuelles Eingeben eines oder mehrerer Steuerbefehle an der Fernbedienung durch einen Bediener erfolgen. Hierbei kann es sich insbesondere um Rangierfunktionen, ganz besonders primäre Rangierfunktionen, betreffende Steuerbefehle handeln. In diesem Schritt gibt der Bediener somit Vorgaben zur Bewegung der Straßenbaumaschine an der Fernbedienung vor. Die Fernbedienung kann dazu ein oder mehrere geeignete Eingabemittel aufweisen.

In einem Schritt c) kann es nun vorgesehen sein, dass ein Übertragen des einen oder der mehreren Steuerbefehle von der Fernbedienung an die Straßenbaumaschine über die Signalübertragungsverbindung erfolgt. Zu konkreten Einzelheiten zur möglichen Ausgestaltung dieser Signalübertragungsverbindung wird auf die diesbezüglichen vorhergehenden und/oder nachfolgenden Ausführungen Bezug genommen. Bevorzugt ist es, wenn dies durch die Steuereinrichtung gesteuert wird. Ein Absenden eines Steuerbefehls bzw. eines diesen Steuerbefehl codierenden Steuersignals kann insbesondere von der Fernbedienungssteuereinrichtung und ein Empfangen und insbesondere Decodieren von der Maschinensteuerungseinrichtung erfolgen.

Anschließend kann gemäß Schritt d) ein Ausführen des einen oder der mehreren Steuerbefehle an der Straßenbaumaschine erfolgen. Dazu können, insbesondere von der Steuereinrichtung, ganz besonders von der Maschinensteuereinrichtung, ein oder mehrere Aktoren, beispielsweise Antriebsmotoren und/oder Linearstellglieder, an der Straßenbaumaschine entsprechend gesteuert angetrieben werden.

Insbesondere im Umfang der Schritte b), c) und d) kann gemäß einem Schritt e) ein Sicherstellen erfolgen, dass allein Rangierfunktionen betreffende Steuerbefehle erzeugt und/oder von der Steuereinrichtung freigegeben und/oder umgesetzt werden. Dies kann, wie vorstehend bereits beschrieben, beispielsweise mithilfe konstruktiver Mittel und/oder alternativ funktional mithilfe beispielweise eines geeigneten und von der Steuereinrichtung umfassten Computerprogramms erfolgen. Das Computerprogramm kann dazu beispielsweise eine virtuelle Bibliothek von im Rangierbetriebsmodus grundsätzlich zulässigen und/oder unzulässigen Steuerbefehlen und/oder von im Rangierbetriebsmodus bestehenden Funktionsumfangsbeschränkungen und/oder Funktionsumfangsfreigaben umfassen. Der Schritt e) kann somit insbesondere ein Vorsehen von ausschließlich zur Eingabe von Rangierfunktionen ausgebildeten Eingabemitteln an der Fernbedienung und/oder ein Prüfen eines oder mehrerer eingegebener Steuerbefehle mithilfe einer als Fernbedienungssteuereinrichtung ausgebildeten Steuereinrichtung der Fernbedienung und ein ausschließliches Übertragen von Rangierfunktionen betreffenden Steuerbefehlen durch die Fernbedienung umfassen. Ergänzend oder alternativ kann ein Prüfen eines oder mehrerer von der Fernbedienung von der Straßenbaumaschine empfangener Steuerbefehle mithilfe einer als Maschinensteuereinrichtung ausgebildeten Steuereinrichtung der Straßenbaumaschine und ein ausschließliches Ausführen von Rangierfunktionen betreffenden Steuerbefehlen durch die Maschinensteuereinrichtung der Straßenbaumaschine erfolgen. Das Prüfen durch die Steuereinrichtung, insbesondere die Fernbedienungssteuerungseinrichtung und/oder die Maschinensteuerungseinrichtung, kann jeweils ein Freigeben eines oder mehrerer für den Rangierbetriebsmodus zulässiger und/oder ein Blockieren und/oder Ignorieren eines oder mehrerer für den Rangierbetriebsmodus unzulässiger Steuerbefehle umfassen.

Insbesondere auch um den Bedienkomfort für den Bediener im Rangierbetriebsmodus zu verbessern und ergänzend oder alternativ die Betriebssicherheit zu erhöhen, ist es möglich, dass vor, während und/oder nach einem der Schritte a) bis e) eine Rüstfunktion aktiviert und durchgeführt wird, die eine oder mehrere Elemente der Straßenbaumaschine in eine für eine Transportfahrt auf ein Transportfahrzeug hinauf und/oder hinab und/oder für eine Transportfahrt auf einem Transportfahrzeug geeignete Position verstellen. Die Rüstfunktion kann von dem Bediener manuell auslösbar sein, beispielsweise durch eine entsprechende Eingabe an der Fernbedienung. Die Rüstfunktion bezeichnet somit insbesondere eine vorzugsweise automatisiert und von der Steuereinrichtung gesteuert ablaufende Verstellroutine, über die einzelne oder mehrere Elemente der Straßenbaumaschine in eine transportfertige bzw. transportfähige Position, insbesondere zwar angestoßen durch den Bediener aber im Übrigen selbsttätig, verstellt werden. Dies kann beispielsweise ein automatisches Absenken eines Fahrstanddaches umfassen, um die Transporthöhe der Straßenbaumaschine zu reduzieren. Ergänzend oder alternativ kann sie auch ein automatisches Heben und/oder Senken und/oder Schwenken und/oder Verschieben einer Arbeitseinrichtung, insbesondere beispielsweise ein Anheben einer Einbaubohle eines Straßenfertigers, umfassen. Dadurch kann gewährleistet werden, dass die Straßenbaumaschine nicht mit einem auf dem Bodenuntergrund entlangkratzenden Element, wie beispielsweise der Einbaubohle einer als Straßenfertiger ausgebildeten Straßenbaumaschine, bewegt und auf das Transportfahrzeug hinaufgefahren wird. Ergänzend oder alternativ kann beispielsweise für eine als Straßenfertiger oder Beschicker ausgebildete Straßenbaumaschine eine Schüttgutbunkerwandversstellung und/oder eine Anpassung der Breite bzw. Fahrspurbreite des Fahrwerks erfolgen, beispielsweise angepasst an die Breite eines üblichen Tiefladers. Für eine als Bodenfräsmaschine ausgebildete Straßenbaumaschine kann es im Umfang der Rüstfunktion beispielsweise vorgesehen sein, dass ein Förderband, insbesondere Außenförderband, in einer Transportposition eingeschwenkt, insbesondere eingeklappt wird, um die Längserstreckung der Bodenfräsmaschine zu reduzieren. Für eine als Bodenverdichtungsmaschine ausgebildete Straßenbaumaschine kann es beispielsweise vorgesehen sein, dass im Umfang der Rüstfunktion ein Räumschild in eine angehobene Position verfahren und/oder eine Hundeganglenkstellung in eine Lenkstellung ohne Seitenversatz bzw. Spurversatz überführt wird.

Zur Erfassung einzelner oder mehrerer Verstellpositionen einer oder mehrerer der im Rahmen der Rüstfunktion verstellbaren Elemente der jeweiligen Straßenbaumaschine kann die Straßenbaumaschine ein oder mehrere Positionssensoren, wie beispielsweise Näherungssensoren, Stellwegsensoren und/oder Endanschlagsensoren, aufweisen.

Die Durchführung der Rüstfunktion kann auch eine durch die Steuereinrichtung durchgeführte Prüfung umfassen, ob ein oder mehrere Elemente sich zu Beginn des Rangierbetriebsmodus und/oder vor einer ersten Fahr- und/oder Lenkbewegung der Straßenbaumaschine in einer definierten und für die Rangier- und/oder Transportfahrt geeigneten Position befinden. Hierauf basierend kann es auch vorgesehen sein, dass eine Freigabe einer Fahr- und/oder Lenkbewegung im Rangierbetriebsmodus durch die Steuereinrichtung nur dann erfolgt, wenn die vorhergehende Prüfung ergeben hat, dass das oder die betreffenden Elemente in einer für den Rangierbetriebsmodus korrekten Weise positioniert sind.

Ergänzend oder alternativ ist es auch möglich, dass die Durchführung der vorstehenden Rüstfunktion eine Voraussetzung für eine Aktivierung des Rangierbetriebsmodus ist, was ebenfalls beispielsweise durch die Steuereinrichtung abgefragt werden kann. Die Rüstfunktion kann somit durchaus auch beispielsweise im Rahmen der Beendigung eines Betriebs der Straßenbaumaschine im Arbeitsbetriebsmodus durchgeführt bzw. deren Durchführung angestoßen werden. Grundsätzlich kann es somit bevorzugt sein, wenn eine Aktivierung des Rangierbetriebsmodus nur dann möglich ist, wenn ein oder mehrere Elemente der Straßenbaumaschine durch die Rüstfunktion in die für die Transportfahrt auf das Transportfahrzeug hinauf oder hinab und/oder für die Transportfahrt auf dem Transportfahrzeug geeignete Position verstellt worden sind und/oder von der Steuereinrichtung geprüft worden ist, dass sie sich in einer solchen Position befinden, insbesondere bevor weitere Steuerbefehle im Rahmen des Rangierbetriebsmodus durchgeführt werden..

Es kann vorteilhaft sein, wenn einer oder mehrere der Schritte a) bis e) auch dann durchgeführt werden bzw. durchgeführt werden können, wenn ein oder mehrere Elemente der Straßenbaumaschine bereits in einer Transportstellung sind. Konkret kann es beispielsweise vorgesehen sein, dass ein Fahrstanddach von einer hochgestellten Arbeitsposition bereits in eine abgesenkte Transportposition verstellt worden ist. Dies kann dazu führen, dass der Fahrstand der Straßenbaumaschine an sich gar nicht mehr betretbar ist und damit von diesem aus auch gar keine Steuerbefehle mehr gegeben werden können. Trotz oder gerade aufgrund dieser Verstellung kann es nun aber vorgesehen sein, dass ein Fahren und/oder Lenken der Straßenbaumaschine über Steuerbefehle möglich ist, die über die Fernbedienung eingegeben wurden. Obwohl die Straßenbaumaschine für sich somit nicht mehr über den Fahr- und Lenkbetrieb betreffende Steuerbefehle vom Fahrstand aus bedienbar ist, gelingt dies somit nun mithilfe der Fernbedienung.

Die Straßenbaumaschine kann ein oder mehrere Elemente umfassen, deren Relativlage sich während einer Rangierfahrt im Vergleich zu während einer Standposition der Straßenbaumaschine, beispielsweise auf dem Transportfahrzeug während eines Transports und/oder im Gelände während eines Stillstands, unterscheidet. Während des tatsächlichen Rangierbetriebs bzw. einer Transport- bzw. Rangierfahrt sollte beispielsweise die Einbaubohle einer als Straßenfertiger ausgebildeten Straßenbaumaschine angehoben und während eines Stillstandes auf den Bodenuntergrund abgesenkt sein. Eine als Bodenfräsmaschine ausgebildete Straßenbaumaschine sollte im Rangierbetrieb mit ihrer Fräseinrichtung kontaktfrei gegenüber dem Bodenuntergrund sein und während eines Stillstandes beispielsweise auf den Bodenuntergrund und/oder auf geeignete und auf dem Bodenuntergrund aufliegende Aufnahmemittel abgesenkt sein. Um dies zu gewährleisten, kann es nun erfindungsgemäß vorgesehen sein, dass bei einer Beendigung des Rangierbetriebsmodus und/oder bei Erreichen einer gewünschten Endposition der Straßenbaumaschine eine Abstellfunktion aktiviert wird und/oder aktivierbar ist, in der ein oder mehrere Elemente der Straßenbaumaschine von der Steuereinrichtung gesteuert in eine Abstellposition verstellt werden. Die Abstellfunktion bezeichnet somit ebenfalls bevorzugt einen, insbesondere von der Steuereinrichtung durchgeführten, Verstellablauf einer oder mehrerer Verstellungen eines oder mehrerer Elemente an der Straßenbaumaschine, wobei die Verstellungen in diesem Fall darauf gerichtet sind, diese Elemente in eine für einen Stillstand der Straßenbaumaschine, wenn sich diese also beispielsweise auf dem Transportfahrzeug befindet und transportiert wird, geeignete Relativposition zu verstellen. Die Abstellfunktion kann von dem Bediener zur Beendigung des Rangierbetriebsmodus, insbesondere mittels einer manuellen Eingabe an der Fernbedienung, initialisiert werden.

Ein weiterer Aspekt der Erfindung betrifft ein System bzw. eines Gesamtheit zum Betrieb einer Straßenbaumaschine, umfassend eine Straßenbaumaschine, die insbesondere als Straßenfertiger oder Beschicker ausgebildet ist, eine Fernbedienung, wobei die Straßenbaumaschine mit der Fernbedienung über einer Signalübertragungsleitung in einer Datenübertragungsverbindung steht, und eine Steuereinrichtung. Die Fernbedienung und/oder die Steuereinrichtung können Teil der Straßenbaumaschine selbst sein. In diesem Fall kann die Straßenbaumaschine beispielsweise eine geeignete Lagerstelle für die Fernbedienung umfassen, wie beispielsweise ein Lagerfach und/oder eine Andockstation. Es kann ferner eine Ladeverbindung vorgesehen sein, über die die Fernbedienung mit elektrischer Energie aufladbar ist. Die Ladeverbindung kann eine vom Lagerfach umfasste und/oder eine innerhalb des Lagerfachs angeordnete Steckverbindung oder zumindest Steckverbindungshälfte sein, die zur Verbindung mit einer wenigstens teilweise dazu korrespondierenden Steckverbindungshälfte auf Seiten der Fernbedienung ausgebildet ist.

Die Straßenbaumaschine kann einen von wenigstens teilweise angetriebenen Fahreinrichtungen getragenen Maschinenrahmen aufweisen. Der Maschinenrahmen bezeichnet die wesentliche Tragstruktur der Straßenbaumaschine. Die Straßenbaumaschine ist somit insbesondere selbstfahrend ausgebildet und kann für zumindest den Fahrbetrieb und insbesondere auch für den Arbeitsbetrieb erforderliche Antriebsenergie ohne Rückgriff auf externe Energiequellen selbst zur Verfügung stellen. Die Straßenbaumaschine kann eine Antriebseinrichtung umfassen. Diese bezeichnet die Gesamtheit des Antriebssystems und kann beispielsweise wenigstens einen Antriebsmotor umfassen. Bei dem wenigstens einen Antriebsmotor kann es sich beispielsweise um einen Verbrennungsmotor oder um einen Elektromotor handeln. Es ist möglich, dass das Antriebssystem mehrere Antriebsmotoren aufweist, wobei diese Antriebsmotoren wenigstens teilweise auch Hydromotoren sein können. Die Antriebseinrichtung kann auch einen oder mehrere Antriebsstränge und/oder Verteilereinrichtungen, wie beispielsweise ein Pumpenverteilergetriebe, aufweisen.

Teil der Straßenbaumaschine kann ferner eine wenigstens teilweise zwischen einer Arbeitsposition bzw. eines Arbeitspositionsbereiches und einer Rangierposition verstellbare und wenigstens teilweise von der Antriebseinrichtung angetriebene Arbeitseinrichtung sein. Die Arbeitseinrichtung bezeichnet eine Einrichtung, die ergänzend zu einer oder mehreren Fahreinrichtungen vorhanden ist und die eine oder mehrere Arbeitsfunktionen der Straßenbaumaschine, wie beispielsweise ein Verdichten eines Bodenuntergrundes, das Ausbringen einer Materialmatte und/oder das Auffräsen des Bodenuntergrundes, durchführt.

Teil der Straßenbaumaschine kann ferner eine Empfangseinrichtung sein, die zum Empfangen von Steuerbefehlen ausgebildet ist, die von der Fernbedienung ausgesendet werden. Die Fernbedienung wiederum kann vorzugsweise ein oder mehrere Eingabemittel zur Eingabe von Steuerbefehlen für Rangierfunktionen durch einen Bediener sowie eine Sendeeinrichtung wenigstens zum Senden von Steuerbefehlen zur Übertragung über die Signalübertragungsleitung an die Empfangseinrichtung der Straßenbaumaschine umfassen. Zu beispielhaft möglichen Ausgestaltungen der Steuereinrichtung, der Straßenbaumaschine, der Fernbedienung, der Sendeeinrichtung, der Empfangseinrichtung und/oder der Signalübertragungsleitung wird auf die vorhergehenden Angaben im Zusammenhang mit dem erfindungsgemäßen Verfahren Bezug genommen. Die Sendeeinrichtung und die Empfangseinrichtung können jeweils als Sende- und Empfangseinrichtung ausgebildet sein und eine bidirektionale Kommunikation ermöglichen.

Die Straßenbaumaschine kann ferner einen Fahrstand umfassen, beispielsweise in Form eines zur Außenumgebung hin wenigstens teilweise offen ausgebildeten Bedienstandes oder in Form einer Fahrerkabine. Der Fahrstand kann eine Bedieneinrichtung aufweisen, über die ein Bediener wenigstens im Arbeitsbetriebsmodus die Straßenbaumaschine bedienen kann. Insbesondere dann, wenn die Straßenbaumaschine als autonom, insbesondere im Arbeitsbetrieb vollautonom, betreibbare Straßenbaumaschine ausgebildet ist, kann die Straßenbaumaschine allerdings auch ohne einen Fahrstand bzw. fahrstandslos ausgebildet sein. Die Bedienung im dann bevorzugt nicht autonom, sondern manuell erfolgenden Rangierbetriebsmodus kann dann durch den Bediener mithilfe der Fernbedienung erfolgen.

Erfindungsgemäß kann es zur Lösung der Aufgabe nun vorgesehen sein, dass die Straßenbaumaschine, die Fernbedienung und die Steuereinrichtung zusammen derart ausgebildet sind, dass in einem Rangierbetriebsmodus ausschließlich Steuerbefehle für Rangierfunktionen der Straßenbaumaschine ausführbar und gleichzeitig selektiv reine Arbeitsfunktionen der Straßenbaumaschine betreffende Steuerbefehle nicht ausführbar sind. Hierzu wird beispielhaft ergänzend auf die vorhergehenden Ausführungen zum erfindungsgemäßen Verfahren Bezug genommen. Entsprechend ist es auch bevorzugt, wenn das System, umfassend die Straßenbaumaschine, die Fernbedienung und die Steuereinrichtung, zur Durchführung eines erfindungsgemäßen Verfahrens ausgebildet ist.

Hinsichtlich der konkreten Ausgestaltung der Straßenbaumaschine kann auf verschiedene Ausführungsformen zurückgegriffen werden, wobei auch hier ergänzend auf die vorhergehenden Angaben zum erfindungsgemäßen Verfahren Bezug genommen wird bzw. diese vorzugsweise zur Durchführung entsprechender Schritte ausgebildet ist.

So kann es sich bei der Straßenbaumaschine bevorzugt beispielsweise um einen Straßenfertiger handeln. Dessen wesentliche Elemente können ergänzend zu den vorstehend bereits beschriebenen Elementen ein Schüttgutbunker mit verstellbaren Schüttgutbunkerwandelementen, eine Längsfördereinrichtung, mit der Schüttgut aus dem Schüttgutbunker nach hinten innerhalb des Straßenfertigers transportierbar ist, eine Querverteileinrichtung, mit der Schüttgut, insbesondere auf der Bodenoberfläche, quer zu einer Arbeitsrichtung verteilbar ist, sowie eine Einbaubohle, mit der auf der Bodenoberfläche abgelegtes Schüttgut verdichtbar und glättbar ist, sein. Diese Elemente zusammen bilden vorzugsweise die Arbeitseinrichtung des Straßenfertigers. Die Einbaubohle und die Querverteileinrichtung können gegenüber dem Maschinenrahmen des Straßenfertigers höhenverstellbar sein, beispielsweise mittels eines oder mehrerer Hydraulikzylinder. Die Einbaubohle kann zur Erhöhung der Verdichtungsleistung ein oder mehrere Schwingungserregungseinrichtungen und/oder eine oder mehrere Stampfleisten umfassen. Es kann ferner eine Heizvorrichtung von dem Straßenfertiger umfasst sein, die zum Aufheizen einer Glättfläche der Einbaubohle und/oder der Stampferleiste und/oder Wandbereichen des Schüttgutbunkers und/oder von eine Schüttgutförderstrecke begrenzenden Wandbereichen ausgebildet ist, um beispielsweise Materialanhaftungen entgegenzuwirken. Ein Beschicker kann einen zum Straßenfertiger vergleichbaren Aufbau aufweisen, mit dem Unterschied, dass anstelle der Querverteileinrichtung und der Einbaubohle ein Überladeförderband vorhanden ist. Das Überladeförderband kann relativ zum Maschinenrahmen um eine vertikale und/oder horizontale Schwenkachse verstellbar und/oder zu Transportzwecken faltbar sein. Die Arbeitseinrichtung des Beschickers kann somit anstelle der Einbaubohle und der Querverteileinrichtung des Straßenfertigers das Überladeförderband umfassen. Die Fahreinrichtungen des Straßenfertigers und/oder Beschickers können Räder und/oder Kettenlaufwerke sein.

Alternativ kann es sich bei der Straßenbaumaschine um eine Bodenverdichtungsmaschine, insbesondere vom Typ Tandemwalze, Walzenzug oder Gummiradwalze handeln. Bodenverdichtungsmaschinen werden zur statischen und/oder dynamischen Verdichtung des Bodenuntergrundes eingesetzt. Dazu können eine oder mehrere der Fahreinrichtungen als Walzbandagen ausgebildet sein. Eine Tandemwalze umfasst wenigstens zwei in Arbeitsrichtung hintereinander angeordnete Walzbandagen. Ein Walzenzug umfasst üblicherweise eine in Arbeitsrichtung vorn angeordnete Walzbandage und einen hinteren Satz Antriebsräder. Eine Gummiradwalze umfasst dagegen einen vorderen und einen hinteren Radsatz, beispielsweise jeweils umfassen drei oder vier, insbesondere koaxial zueinander angeordnete, Einzelräder. Die Bodenverdichtungsmaschinen können als Arbeitseinrichtung eine oder mehrere Schwingungserregungseinrichtungen, beispielsweise Unwuchterreger, aufweisen, um eine oder mehrere der Fahreinrichtungen mit Schwingungen zur phasenweisen Erhöhung der Verdichtungsleistung der Bodenverdichtungsmaschine zu beaufschlagen. Bodenverdichtungsmaschinen der vorliegenden Art können als Arbeitseinrichtung ferner einen Räumschild, einen Schüttgutstreuer und/oder eine Kantenschneideinrichtung aufweisen.

Bei der Straßenbaumaschine kann es sich schließlich vorzugsweise auch um eine Bodenfräsmaschine handeln. Diese können als Arbeitseinrichtung eine Fräseinrichtung, umfassend einen Fräswalzenkasten und eine Fräswalze, aufweisen. Teil der Arbeitseinrichtung können ferner ein oder mehrere Transportförderbänder zum Abtransport des im laufenden Fräsprozess auftretenden Fräsgutes sein. Ferner kann die Fräseinrichtung gegenüber dem Maschinenrahmen selbst über Verstelleinrichtungen verstellbar sein und/oder der Maschinenrahmen zusammen mit der Fräseinrichtung über den Maschinenrahmen mit den Fahreinrichtungen verbindende Hubeinrichtungen, wie beispielsweise Hubsäulen. Die Fahreinrichtungen können beispielsweise Kettenlaufwerke und/oder Räder sein.

Straßenbaumaschinen der vorliegenden Art können ferner eine Berieselungseinrichtung, eine Absaugeinrichtung, Assistenzsysteme, Sensoren, insbesondere Abstandssensoren und/oder Kameras, umfassen, wie vorstehend ebenfalls zum erfindungsgemäßen Verfahren beschrieben, wobei hierauf ebenfalls an dieser Stelle Bezug genommen wird.

Die Erfindung wird nachstehend anhand der in den Figuren gezeigten Ausführungsbeispiele näher erläutert. Es zeigen schematisch:
- Fig. 1: eine Seitenansicht auf eine als Straßenfertiger ausgebildete Straßenbaumaschine;
- Fig. 2: eine Seitenansicht auf eine als Beschicker ausgebildete Straßenbaumaschine;
- Fig. 3: eine Seitenansicht auf eine als Walzenzug ausgebildete Straßenbaumaschine;
- Fig. 4: eine Seitenansicht auf eine als Tandemwalze ausgebildete Straßenbaumaschine;
- Fig. 5: eine Seitenansicht auf eine als Bodenfräsmaschine ausgebildete Straßenbaumaschine;
- Fig. 6: eine Ansicht eines Systems mit einer Straßenbaumaschine und Fernbedienungen;
- Fig. 7: eine Prinzipskizze zur Auswahl im Rangierbetriebmodus zulässiger und nicht zulässiger Steuerbefehle;
- Fig. 8: eine Prinzipskizze zum Informationsaustausch zwischen der Straßenbaumaschine und der Fernbedienung;
- Figuren 9A und 9B: Seitenansichten auf ein Transportfahrzeug und eine Straßenbaumaschine; und
- Fig. 10: ein Ablaufdiagramm eines Verfahrens zum Bedienen einer selbstfahrenden Straßenbaumaschine.

Gleiche beziehungsweise gleich wirkende Bauteile sind in den Figuren mit den gleichen Bezugszeichen bezeichnet. Sich wiederholende Bauteile sind nicht notwendigerweise in jeder Figur gesondert bezeichnet.

Die Figuren 1 bis 5 zeigen Seitenansichten verschiedener konkreter Ausführungsformen einer Straßenbaumaschine 1. Fig. 1 betrifft eine Straßenbaumaschine 1 vom Typ Straßenfertiger 2, Fig. 2 betrifft eine Straßenbaumaschine 1 vom Typ Beschicker 3, Fig. 3 betrifft eine Straßenbaumaschine 1 vom Typ Bodenverdichtungsmaschine, konkret einen Walzenzug 4, Fig. 4 betrifft eine Straßenbaumaschine 1 vom Typ Bodenverdichtungsmaschine, konkret eine Tandemwalze 5, und Fig. 5 betrifft eine Straßenbaumaschine 1 vom Typ Bodenfräsmaschine, 6. Die Vorwärtsfahrrichtung ist in den Figuren 1 bis 5 mit A bezeichnet.

Jede dieser Straßenbaumaschinen 1 umfasst einen Maschinenrahmen 7, Fahreinrichtungen 8 und eine Antriebseinrichtung 9 mit wenigstens einem Antriebsmotor 10. Bei den Fahreinrichtungen 8 kann es sich um Räder, Kettenlaufwerke oder Walzbandagen handeln. Die Antriebseinrichtung 9 kann einen oder mehrere Einzelmotoren, beispielsweise Elektro-, Hydraulik- und/oder Verbrennungsmotoren umfassen. Teil der von der Antriebseinrichtung 9 umfassten Elemente können ferner ein oder mehrere Antriebsstränge, Pumpenverteilergetriebe, Kupplungen etc. sein. Diese möglichen Einzelheiten sind in den Figuren nicht weiter dargestellt. Bei dem Antriebsmotor 10 kann es sich um ein Primärantriebsaggregat handeln, beispielsweise einen Verbrennungsmotor oder einen oder mehrere Elektromotoren. Das oder die Primärantriebsaggregate stellen die für den Fahr- und Arbeitsbetrieb der Straßenbaumaschine 1 erforderliche Antriebsenergie zur Verfügung. Die Straßenbaumaschinen 1 können insbesondere selbstfahrend ausgebildet sein bzw. durch die von der Antriebseinrichtung 9 zur Verfügung gestellte Antriebsenergie im Fahr- und Arbeitsbetrieb angetrieben werden.

Jede der Straßenbaumaschinen 1 kann eine Arbeitseinrichtung 11 aufweisen. Die konkrete Ausbildung der Arbeitseinrichtung 11 kann von Typ zu Typ der jeweiligen Straßenbaumaschine 1 variieren. Für den Straßenfertiger 2 gemäß Fig. 1 kann die Arbeitseinrichtung 11 beispielsweise eine Einbaubohle 16, eine Längsfördereinrichtung 18 und eine Querfördereinrichtung 19 umfassende Schüttgutfördereinrichtung 17, Heizeinrichtungen 20, eine Absaugeinrichtung 21 etc. umfassen. Teil des Straßenfertigers 2 kann ferner ein Schüttgutbunker 22 mit verstellbaren Seitenwänden sein. Die Einbaubohle 16 kann zwischen der in Fig. 1 gezeigten, angehobenen Transportposition (durchgezogenen Linie) und einer abgesenkten Arbeits- und Bodenauflage- bzw. Abstellposition (in der Fig. 1 in gestrichelter Linie angedeutet) verstellbar sein. Hierzu können ein oder mehrere geeignete Verstellantriebe, wie beispielsweise Hydraulikzylinder, vorgesehen sein. Auch die Querverteileinrichtung kann zwischen der in der Fig. 1 gezeigten angehobenen und einer demgegenüber abgesenkten Position über einen oder mehrere Verstellantriebe, wie beispielsweise Hydraulikzylinder, verstellbar sein. Die Einbaubohle 16 kann eine oder mehrere Schwingungserregungseinrichtungen 24, beispielsweise Unwuchterreger, umfassen.

Die Arbeitseinrichtung 11 des Beschickers 3 gemäß der Fig. 2 kann im Vergleich zum Straßenfertiger 2 praktisch im Wesentlichen funktions- und/oder bauteilgleich ausgebildet sein, wobei anstelle der Querverteileinrichtung und der Einbaubohle in diesem Fall ein als Überladeförderband 23 ausgebildetes Förderband von der Schüttgutfördereinrichtung 17 mit umfasst sein kann. Insbesondere das Überladeförderband 23 kann gegenüber dem Maschinenrahmen 7 um eine horizontal verlaufende Achse H und/oder einer vertikal verlaufende Achse V schwenkbar sein.

Teil der Arbeitseinrichtung 11 der beiden Bodenverdichtungsmaschinen gemäß den Figuren 3 und 4 können eine oder mehrere der als Walzbandagen 25 ausgebildeten Fahreinrichtungen 8 sein. Diese können als Teil der Arbeitseinrichtung 11 jeweils eine oder mehrere Schwingungserregungseinrichtungen 24, insbesondere Unwuchterreger, umfassen. Teil der Arbeitseinrichtung 11 der Bodenverdichtungsmaschinen kann ferner ein Schüttgutstreuer 34 (Fig. 4) und/oder ein Kantenschneidgerät 33 (Fig. 4), welches zwischen einer angehobenen und gegenüber dem Bodenuntergrund kontaktfreien Passivstellung (in der Fig. 4 mit durchgezogener Linie gezeigt) und einer im Bodenkontakt stehenden Schneidstellung (in der Fig. 4 mit gestrichelter Linie gezeigt und mit 33' bezeichnet) sein. Die Straßenbaumaschinen 1, insbesondere Bodenverdichtungsmaschinen, können knickgelenkt, wie beispielsweise beim Walzenzug 4 gemäß der Fig. 3 gezeigt, oder drehschemelgelenkt, wie beispielsweise bei der Tandemwalze 5 gemäß der Fig. 4 gezeigt, ausgebildet sein. Insbesondere ist es aber auch möglich, die Tandemwalze mit einer Knicklenkung auszubilden. Die Bodenverdichtungsmaschinen 4 und 5 können ferner als Teil der Arbeitseinrichtung 11 eine Berieselungseinrichtung 26 umfassen, über die eine oder mehrere der Walzbandagen mit einem Fluid, insbesondere Wasser, berieselbar sein können.

Sofern die Straßenbaumaschine 1 als Bodenfräsmaschine 6 ausgebildet ist, kann diese als Arbeitseinrichtung 11 eine Bodenfräseinrichtung 27, umfassend einen Fräswalzenkasten 29 mit verstellbaren Wandelementen 28, wie beispielsweise Seitenschilden, einem Abstreiferschild und/oder einem Frontschild und/oder Abstreifklappen, und einer Fräswalze 30 umfassen. Die Bodenfräsmaschine 6 kann auch eine Berieselungseinrichtung 26 sowie eine Absaugeinrichtung 21 aufweisen. Die Fräswalze kann im Arbeitsbetrieb um eine horizontal und quer zur Vorwärtsrichtung A verlaufende Rotationsachse R rotierbar sein. Teil der Arbeitseinrichtung 11 kann ferner eine Schüttgutfördereinrichtung 17 mit einem Überladeförderband 23 bzw. Anhängeförderband und einem Innenförderband bzw. einer Längsfördereinrichtung 18 sein. Insbesondere das Überladeförderband 23 kann gegenüber dem Maschinenrahmen 7 um eine horizontale Achse H und/oder einer vertikalen Achse V schwenkbar sein. Das Überladeförderband 23 kann ferner mit einem Oberteil in eine mit 23' bezeichnete Transportposition (in der Fig. 5 gestichelt angegeben) verstellbar sein.

Teil der Straßenbaumaschinen 1 kann ein Fahrstand 14 sein. Dieser kann ein Fahrstanddach 15 aufweisen und optional auch als Fahrerkabine (beispielhaft in den Figuren 3 und 4 gezeigt) ausgebildet sein. Das Fahrstanddach 14 kann von einer aufrechten Arbeitsposition (in den Figuren 1, 2 und 5 in durchgestrichener Linie gezeigt) in einer Transportposition (in den Figuren 1, 2 und 5 in gestrichelter Linie gezeigt und mit 15' bezeichnet) verstellbar sein. Im Fahrstand 14 können in den Figuren nicht näher gezeigte Bedieneinrichtungen, umfassend ein oder mehrere Eingabemittel, vorgesehen sein, über die ein innerhalb des Fahrstandes 14 befindlicher Bediener Steuerbefehle zur Steuerung eines Arbeitsbetriebsmodus im Arbeitsbetrieb der Straßenbaumaschine 1 eingeben kann.

Die Straßenbaumaschinen 1 können eine Steuereinrichtung 12 aufweisen. Diese kann, sofern sie maschinenseitig positioniert ist, auch als Maschinensteuereinrichtung 13 bezeichnet werden. Die Steuereinrichtung 12 kann ein oder mehrere Computerprogramme zur Durchführung von Steuer- und/oder Regelfunktionen umfassen. Die Straßenbaumaschinen können ferner einen oder mehrere in den Figuren 1 bis 5 aus Übersichtlichkeitsgründen nicht gezeigte Sensoren, insbesondere Kameras und/oder Abstandssensoren und/oder Anschlagsensoren und/oder Positionssensoren etc. umfassen, um insbesondere Bereiche der Umgebung der Straßenbaumaschine 1 und/oder aktuelle Positionen verstellbarer Elemente, wie insbesondere von Teilen der jeweiligen Arbeitseinrichtungen 11, Verstellwege etc. erfassen zu können. Die jeweiligen Sensoren können mit der Steuereinrichtung in einer Datenkommunikationsverbindung stehen. Ferner können Datenkommunikationsverbindungen zwischen der Steuereinrichtung 12 und einem oder mehreren Motoren und/oder Verstellantrieben und/oder sonstigen Funktionseinheiten der jeweiligen Straßenbaumaschine 1 vorgesehen sein, über die die Steuereinrichtung 12 Steuerbefehle an die jeweiligen Einheiten zu Steuerungszwecken übermitteln kann.

Teil der Straßenbaumaschinen 1 kann ferner eine Sende- und/oder Empfangseinrichtung 31 sein. Hierbei kann es sich beispielsweise um einen Funksignalsender und/oder Funksignalempfänger handeln. Die Sende- und/oder Empfangseinrichtung 31 kann zur Signalübertragung mit einer nachstehend noch näher beschriebenen Fernbedienung genutzt werden. Ergänzend oder alternativ kann zur Signalübertragung aber auch eine zwischen der Fernbedienung und der Straßenbaumaschine bestehende Kabelverbindung genutzt werden.

Die Straßenbaumaschinen 1 können ferner ein oder mehrere in den Figuren 1 bis 5 lediglich angedeutete Assistenzsysteme 32 aufweisen. Hierbei kann es sich beispielsweise um Systeme zur Positionsermittlung der jeweiligen Straßenbaumaschine 1, beispielsweise GPS-Empfänger und/oder Empfänger von Signalen lokaler Koordinatensysteme, zur Ermittlung und/oder Überwachung einer aktuellen Arbeitstiefe und/oder -breite und/oder -höhe und/oder -länge, zur Erfassung des Bodenuntergrundes und/oder der Umgebung der Straßenbaumaschine 1, zur Überwachung eines Arbeitsfortschrittes, beispielsweise eines Verdichtungsfortschrittes, zur Erfassung einer Arbeitskante und/oder zur Führung der Straßenbaumaschine 1 entlang einer solchen Arbeitskante etc. handeln.

Fig. 6 veranschaulicht beispielhaft anhand einer ausgehend von Fig. 1 als Straßenfertiger 2 ausgebildeten Straßenbaumaschine 1 ein System 35 zum Betrieb einer Straßenbaumaschine 1. Es versteht sich, dass anstelle des gezeigten Straßenfertigers 2 auch eine der in den Figuren 2 bis 5 gezeigten Straßenbaumaschinen 1 hier in entsprechender Weise genutzt werden könnte.

Das System 35 bzw. die Gesamtheit umfasst neben der Straßenbaumaschine 1 eine Fernbedienung 36, wobei in der Fig. 6 beispielhaft zwei verschiedene und zueinander insbesondere alternative Ausführungsformen I und II der Fernbedienung 36 angegeben sind. Zur Vervollständigung des Systems 35 ist eine der beiden Fernbedienungen 36 ausreichend.

Die Fernbedienungen 36 können ein Gehäuse 37 sowie eine Energieversorgung 38, beispielsweise in Form eines elektrischen Energiespeichers, aufweisen. Die Energieversorgung kann ergänzend oder alternativ auch über eine Kabelverbindung und einen darüber hergestellten Anschluss der Fernbedienung 36 an beispielsweise ein Bordnetz der Straßenbaumaschine 1 erfolgen. Die Fernbedienungen 36 können somit portabel ausgebildet sein. Teil der Fernbedienung 36 kann ferner eine Steuereinrichtung 12 sein. Diese kann, sofern sie Teil der Fernbedienung 36 an sich ist, auch als Fernbedienungssteuereinrichtung 36 bezeichnet werden. Die Steuereinrichtung 12 des Systems 35 kann somit gleichzeitig eine maschinenseitige Maschinensteuereinrichtung 13 und eine Fernbedienungssteuereinrichtung 36 aufweisen bzw. zwei, insbesondere in der nachstehend noch näher beschriebenen Weise, miteinander kommunizierende Steuereinrichtungen 12 umfassen.

Teil der Fernbedienung 36 sind ferner ein oder mehrere Eingabemittel 40. Die Eingabemittel 40 können zur Eingabe von Steuerbefehlen für einen Betrieb der Straßenbaumaschine 1 in einem Rangierbetriebsmodus sein. Die Eingabemittel können dazu beispielsweise Eingabemittel zur manuellen Eingabe durch den Bediener von Steuerbefehlen für Primärrangierfunktionen umfassen, wie beispielsweise ein Eingabemittel 41 für Vorwärts- und Rückwärtsfahrt und/oder ein Eingabemittel 42 für Lenkbewegungen und/oder Eingabemittel 43 zum Aktivieren- und Deaktivieren von wenigstens Teilen einer Antriebseinrichtung der Straßenbaumaschine, beispielsweise zum Starten und/oder Abschalten eines Primärantriebsaggregates der Straßenbaumaschine 1. Ferner können Eingabemittel 40 von der Fernbedienung 36 umfasst sein, die zur manuellen Eingabe durch den Bediener von Steuerbefehlen für Sekundärrangierfunktionen dienen können, wie beispielsweise ein Not-Aus-Schalter 44 und/oder ein Eingabemittel 45 zur Aktivierung und/oder Deaktivierung einer Beleuchtung an der Straßenbaumaschine 1 und/oder zur Verstellung eines oder mehrerer Anbauaggregate, wie beispielsweise einem Förderband und/oder einer Einbaubohle, einem Fahrstanddach etc. Die Fernbedienung 36 kann eine Sende- und/oder Empfangseinrichtung 46 aufweisen, über die Steuersignale, beispielsweise erzeugt aus manuell von dem Bediener über Eingabemittel 40 an der Fernbedienung eingegebene Steuerbefehle und von der Steuereinrichtung 12, insbesondere Fernbedienungssteuereinrichtung 39, über eine, kabelgebundene und/oder kabellose, Signalübertragungsleitung 47 an beispielsweise die Sende- und/oder Empfangseinrichtung 31 der Straßenbaumaschine 1 übermittelt werden können.

Um sicherzustellen, dass von der Fernbedienung 36 im Rangierbetriebsmodus ausschließlich Rangierfunktionen betreffende Steuerbefehle von der Steuereinrichtung 12, insbesondere der Maschinensteuereinrichtung 13, an der Straßenbaumaschine 1 ausgeführt werden, bestehen verschiedenen Möglichkeiten, die auch miteinander kombiniert werden können.

So ist die Fernbedienung 36 gemäß dem Ausführungsbeispiel 36.I beispielsweise derart ausgebildet, dass die an der Fernbedienung 36 vorhandenen Eingabemittel ausschließlich Eingabemittel 40 zur Eingabe von Primär- und/oder Sekundärrangierfunktionen betreffen. Eingabemittel für Steuerbefehle, die im Rangierbetriebsmodus nicht ausführbar sein sollen, wie beispielsweise ein Aktivieren einer der Schüttgutfördereinrichtungen 17, sind somit konstruktiv gar nicht erst von der Fernbedienung 36.I umfasst. Die Sicherstellung mithilfe konstruktiver Mittel erfolgt hier somit dadurch, dass an der Fernbedienung gar nicht erst entsprechende Eingabemittel zur Eingabe von Funktionen, die im Rangierbetriebsmodus nicht durchgeführt werden sollen, vorhanden sind. Die Fernbedienung 36.1 ist daher als eine Art Spezialfernbedienung ausgebildet, die sich ausschließlich für eine Bedienung der Straßenbaumaschine 1 im Rangierbetriebsmodus und nicht im Arbeitsbetriebsmodus eignet, da über sie das für den Arbeitsbetrieb volle Spektrum an Funktionalitäten der Straßenbaumaschine 1 nicht bedient werden kann.

Ergänzend oder alternativ ist es im Ausführungsbeispiel 36.II vorgesehen, dass die Fernbedienung von ihrer baulichen Ausbildung insgesamt zwar auch zu einer Bedienung der Straßenbaumaschine 1 im Arbeitsbetriebsmodus ausgebildet ist und dazu beispielsweise auch Eingabemittel 48 zur Eingabe von Steuerbefehlen umfasst , die im Rangierbetriebsmodus nicht ausführbar sein sollen. Allerdings können diese im Rangierbetriebsmodus beispielsweise mechanisch gesperrt und/oder blockiert sein. Dazu kann beispielsweise eine Abdeckmaske 49 vorgesehen sein, die am Gehäuse 37 der Fernbedienung 36, beispielweise über eine oder mehrere Fixiereinrichtungen 51, fixierbar ist. Die Abdeckmaske 49 kann Ausnehmungen 50 umfassen, über die bzw. durch die hindurch eine Bedienung derjenigen Eingabemittel 40 möglich ist, die Primär- und/oder Sekundärrangierfunktionen betreffen. Eingabemitteln 40, die jedoch im Rangierbetriebsmodus nicht ausführbar sein sollen, ist dagegen keine solche Ausnehmung 50 zugeordnet, so dass diese nach außen hin von der Abdeckmaske 49 verdeckt werden und damit nicht vom Bediener erreicht werden können. Es ist möglich, dass ein Rangierbetriebsmodus mithilfe der Fernbedienung 36.II nur dann möglich ist, wenn, beispielsweise detektiert mithilfe der Fixiereinrichtungen 51, die Abdeckung 49 an dem Gehäuse 37 angeordnet ist. Es ist möglich, dass die Fixiereinrichtungen 51 beispielsweise nur mithilfe zusätzlicher Maßnahmen, beispielsweise eine Codeeingabe und/oder mithilfe eines sonstigen Berechtigungsnachweise, lösbar ist. Die Sicherstellung, dass im Rangierbetriebsmodus Steuerbefehle, die keine Rangierfunktionen betreffen, nicht eingegeben werden können, erfolgt hier somit ebenfalls mithilfe konstruktiver Mittel derart, dass mithilfe der Abdeckmaske der Zugriff auf solche Eingabemittel, über die diese Steuerbefehle, die keine Rangierfunktionen betreffen, im Arbeitsbetriebsmodus eingegeben werden könnten, mechanisch blockiert wird.

Eine weitere Möglichkeit, um sicherzustellen, dass im Rangierbetriebsmodus nur Primär- und/oder Sekundärrangierfunktionen betreffende Steuerbefehle übertragen und/der ausgeführt werden, kann schließlich auch ergänzend oder alternativ mithilfe der einen oder der mehreren Steuereinrichtungen 12 bzw. mithilfe eines Computerprogramms und damit "softwarebasiert" erreicht werden. Dies wird beispielhaft anhand der Fig. 7 näher veranschaulicht. Es kann beispielsweise eine Art Bibliothek 52 bzw. Datenbank von der Steuereinrichtung 12 umfasst sein, in der Steuerbefehle 53, beispielsweise in einer geeigneten Speichereinrichtung, hinterlegt sind. Die Steuerbefehle 53 können in mehrere Gruppen eingeordnet sein, beispielsweise in eine Primärrangierfunktionen betreffende Gruppe 54, in eine Sekundärrangierfunktionen betreffende Gruppe 55 und in eine Gruppe 56, die Funktionen betrifft, die im Rangierbetriebsmodus nicht ausführbar und im Arbeitsbetriebsmodus ausführbar sein sollen. Bei einem Betrieb im Arbeitsbetriebsmodus kann es beispielsweise vorgesehen sein, dass sämtliche der verfügbaren Steuerbefehle zulässig und von der Steuereinheit 12 (13 und/oder 39) zur weiteren Verarbeitung übertragen werden. Im Rangierbetriebsmodus kann es dagegen beispielsweise vorgesehen sein, dass die Steuereinheit 12 (13, und/oder 39) über Eingabemittel an der Fernbedienung 36 vom Bediener manuell eingegebene Steuereingaben dahingehend prüft, ob es sich um einen im Rangierbetriebsmodus zulässigen Steuerbefehl 53, konkret beispielsweise aus den Gruppen 54 oder 55, handelt oder nicht. Handelt es sich um einen zulässigen Steuerbefehl, leitet die Steuereinheit 12 (13 und/oder 39) ein entsprechende Steuersignal 57 weiter. Handelt es sich dagegen um einen im Rangierbetriebsmodus unzulässigen Steuerbefehl aus der Gruppe 56 der im Rangiermodus nicht ausführbaren Steuerbefehle, wird dieser Steuerbefehl von der Steuereinheit 12 (13 und/oder 39) entsprechend ignoriert und/oder verworfen und/oder blockiert 58. Gemäß der Fig. 7 kann es somit zur funktionalen Sicherstellung, dass im Rangierbetriebsmodus selektiv reine Arbeitsfunktionen der Straßenbaumaschine betreffende Steuerbefehle bzw. Steuerbefehle, die im Rangierbetriebsmodus nicht ausgeführt werden sollen, auch tatsächlich nicht ausgeführt werden vorgesehen sein, dass ein Prüfen der an der Steuereinrichtung 12 (13 und/oder 39) eingehenden Steuerbefehle durch diese erfolgt und im Rangierbetriebsmodus somit nur für den Rangierbetriebsmodus zulässige Steuerbefehle von der Steuereinrichtung 12 (13 und/oder 39) weitergeleitet werden. Die Steuereinrichtung 12 fungiert in diesem Fall somit als eine Art Filter.

Es sei an dieser Stelle vorsorglich festgehalten, dass der in der Fig. 7 beschriebene Vorgang auch zweistufig erfolgen kann, insbesondere dann, wenn das System 35 sowohl eine Fernbedienungssteuereinrichtung 39 und eine Maschinensteuereinrichtung 13 als Steuereinrichtung 12 des Systems 35 umfasst. Für diesen Fall ist es möglich, dass die in Fig. 7 gezeigte Prüfung sowohl auf Seiten der Fernbedienungssteuereinrichtung 39 als auch auf Seiten der Maschinensteuereinrichtung 13 erfolgt.

Bezugnehmend auf Fig. 6 veranschaulicht die Fernbedienung 36.I ferner, dass es auch möglich sein kann, dass die Fernbedienung 36 eine Anzeigeeinrichtung 59 umfasst. Über diese können beispielsweise Aufnahmen einer oder mehrerer an der Straßenbaumaschine 1 angeordneter Kameras 60 an der Fernbedienung angezeigt werden. Beispielhafte Kameras 60 sind in der Fig. 6 an er Straßenbaumaschine 1 angegeben, wobei deren Aufnahmerichtung mit jeweils einem Pfeil K angegeben ist. Die im Heckbereich der Straßenbaumaschine 1 vorsehbare Kamera 60 nimmt somit einen Bereich, insbesondere der Bodenoberfläche in Vorwärtsrichtung A gesehen hinter der Straßenbaumaschine 1, in Pfeilrichtung K1 auf und die im Frontbereich der Straßenbaumaschine 1 vorsehbare Kamera 60 einen Bereich, insbesondere der Bodenfläche in Vorwärtsrichtung A gesehen vor der Straßenbaumaschine 1, in Pfeilrichtung K2. Die in Pfeilrichtung K3 zum Bodenuntergrund unterhalb der Straßenbaumaschine 1 gerichtete Kamera 60 kann beispielsweise zur Erfassung der eine oder mehrere der Fahreinrichtung 8 unmittelbar umgebenden Bodenoberfläche genutzt werden.

Eine weitere Möglichkeit, um sicherzustellen, dass im Rangierbetriebsmodus nur Primär- und/oder Sekundärrangierfunktionen betreffende Steuerbefehle übertragen und/der ausgeführt werden, kann schließlich auch ergänzend oder alternativ mithilfe eine Fernbedienung 36 erreicht werden, deren Anzeigeeinrichtung 59 als berührungssensitiver Bildschirm bzw. als sogenannter "Touchscreen" ausgebildet ist. Dies ermöglicht es beispielsweise, abhängig vom aktuellen Betriebsmodus nur bestimmte Bedienflächen im Anzeigebildschirm einzublenden und auf diese Weise insbesondere für den Rangierbetriebsmodus nur einen beschränkten Funktions- bzw. Bedienumfang anzubieten. Auch dies kann unter Einbeziehung der einen oder mehreren Steuereinrichtungen 12 bzw. mithilfe eines Computerprogramms und damit "softwarebasiert" erreicht werden.

Es versteht sich, dass die Straßenbaumaschine 1 ergänzend und/oder alternativ zu der oder den Kameras 60 weitere Sensoren 61 aufweisen kann, wie beispielsweise Anstandssensoren 60.1 und/oder Fahrrichtungssensoren 60.2 und/oder Fahrgeschwindigkeitssensoren 60.3 und/oder Positions- und/oder Stellweg- und/oder Endanschlagssensoren 60.4. Mithilfe dieser Sensoren 60 ist es möglich, Zustands- und/oder Betriebsparameter einzelner und/oder mehrerer Elemente der Straßenbaumaschine 1, insbesondere auch im Rangierbetriebsmodus, zu erfassen und an beispielsweise die Steuereinrichtung 12 zu übermitteln. Diese kann diese Informationen zur Steuer- und/oder Regelzwecken nutzen.

Fig. 8 veranschaulicht hierzu beispielhaft eine Kommunikation zwischen der Fernbedienung 36 und der Straßenbaumaschine 1, insbesondere im Hinblick auf Signale und/oder Informationen, die zwischen der Fernbedienung 36 und der Straßenbaumaschine 1, insbesondere zwischen der Fernbedienungsmaschinensteuereinrichtung 39 und der Maschinensteuereinrichtung 12 ausgetauscht werden können. Wie vorstehend bereits erläutert, können Steuerbefehle 53 und/oder Steuersignale 57 von der Fernbedienung 36 an die Straßenbaumaschine 1 übermittelt werden. Dies kann im Rangierbetriebsmodus insbesondere selektiv Primär- und/oder Sekundärrangierfunktionen betreffende Steuerbefehle und/oder Steuersignale betreffen. Es können ferner Abstandsinformationen 62 und/oder Anwesenheitsinformationen 63 und/oder Funktionsintegritätsinformationen 64, beispielsweise in Form eines Sicherheitssignals, uni- und/oder bidirektional zwischen der Fernbedienung 36 und der Straßenbaumaschine 1 ausgetauscht werden. Weiter ergänzend oder alternativ können Sensor- und/oder Kamerainformationen 65 von der Straßenbaumaschine 1 an die Fernbedienung 36 übermittelt werden, beispielsweise zur Anzeige an der Anzeigeeinrichtung 59.

Fig. 6 veranschaulicht ferner, dass die Straßenbaumaschine 1 eine oder mehrere Beleuchtungseinrichtungen 66 umfassen kann.

Ferner kann es vorgesehen sein, dass die Straßenbaumaschine 1 und/oder die jeweilige Fernbedienung 36 nicht nur über die Signalübertragungsleitung 47 direkt miteinander kommunizieren, sondern ergänzend oder alternativ über Signalübertragungsleitungen 67 direkt und/oder indirekt mit weiteren Übertragungsmitteln 68 (beispielsweise Satelliten) und/oder einem oder mehreren Mobilgeräten und/oder Fernbedienarbeitsplätzen und/oder Servern (in der Fig. 6 insgesamt mit 69 bezeichnet). Insbesondere auch diese Signalübertragungsleitungen 67 und/oder das oder die mehreren Mobilgeräte und/oder Fernbedienarbeitsplätze und/oder Server können beispielsweise auch zu Identifikations- und/oder Berechtigungsnachweiszwecken der Straßenbaumaschine 1 und/oder der Fernbedienung 36 und/oder eines Bedieners genutzt werden.

Die Figuren 9A und 9B veranschaulichen in einer Seitenansicht Situationen eines typischen Verlade- bzw. Entladevorgangs. In Fig. 9A fährt eine lediglich beispielhaft als Straßenfertiger 2 ausgebildete Straßenbaumaschine 1 auf eine Transportfläche 70 eines im vorliegenden Fall beispielhaft als Tieflader ausgebildeten Transportfahrzeugs 71. Das Transportfahrzeug 71 kann eine Auffahrrampe 73 umfassen, die eine Auf- und Abfahrfläche 72 bilden kann. Die Figuren 9A und 9B verdeutlichen, dass für den Be- und Entladevorgang keinerlei Bodenbearbeitung erforderlich ist und somit insbesondere beispielsweise Funktionen der jeweiligen Straßenbaumaschine 1, die allein der Bodenbearbeitung dienen, nicht benötigt werden. Es reicht somit aus, wenn zum Rangieren der Straßenbaumaschine 1 bzw. für deren Betrieb im Rangierbetriebsmodus ein gegenüber dem Arbeitsbetriebsmodus nur eingeschränkter Funktionsumfang zur Verfügung steht. Dadurch kann der Betrieb der Straßenbaumaschine 1 im Rangierbetriebsmodus zudem insbesondere für Bedienpersonen, die mit den Eigenarten der jeweiligen Straßenbaumaschine 1 nicht vertraut sind, sicherer gestaltet werden, da Fehlbedienungen einiger Komponenten der jeweiligen Straßenbaumaschine 1 im Rangierbetriebsmodus damit bereits per se ausgeschlossen sind.

Die Figuren 9A und 9B veranschaulichen zudem beispielhaft noch einen optional möglichen speziellen Verladevorgang, bei der die Straßenbaumaschine 1 bzw. das System 35 in einem Verfolgungsmodus innerhalb des Rangierbetriebsmodus betrieben wird. Mithilfe einer Abstandsüberwachungseinrichtung 74 kann beispielsweise ein Abstand 75 zwischen der Straßenbaumaschine 1 und der Fernbedienung 36 und/oder einem Bediener 76 überwacht werden. Es kann nun vorgesehen sein, dass die Straßenbaumaschine unter Aufrechterhaltung dieses Abstandes im Rangierbetriebsmodus hinter der Fernbedienung 36 und/oder dem Bediener 76 hinterherfährt. Die hierfür erforderlichen Steuerbefehle können beispielsweise durch die Steuereinrichtung 12 (insbesondere 13) erzeugt werden. Ergänzend oder alternativ kann die Abstandsüberwachungseinrichtung 74 auch dazu genutzt werden, zu prüfen, ob sich der Bediener 76 und/oder die Fernbedienung 36 außerhalb eines Minimalabstandes und/oder innerhalb eines Maximalabstandes zur Straßenbaumaschine 1 befindet und nur dann Steuerbefehle im Rangierbetriebsmodus durchführen, wenn dies der Fall ist.

Fig. 10 veranschaulicht Schritte eines Verfahrens 77 zum Bedienen einer selbstfahrenden Straßenbaumaschine 1, insbesondere einer Straßenbaumaschine 1 als Teil eines Systems 35, wie in den vorhergehenden Figuren erläutert.

Die Straßenbaumaschine 1 ist in einem Arbeitsbetriebsmodus 78 und, insbesondere zusammen mit der Fernbedienung 36 und/oder einer oder mehrerer der Steuereinrichtungen 12, 13, 39, in einem Rangierbetriebsmodus 79 betreibbar. Die nachstehenden Ausführungen beziehen sich auf den Rangierbetriebsmodus 79. Es kann jedoch vorgesehen sein, dass im Vorfeld zu dem Verfahren 77 ein Auswählen 84 zwischen dem Arbeitsbetriebsmodus 78 und dem Rangierbetriebsmodus 79 erfolgt, beispielsweise durch einen Bediener. Alternativ kann es auch vorgesehen sein, dass eine Bedienung durch die Fernbedienung 36 immer, zumindest zunächst, im Rangierbetriebsmodus 79 erfolgt und/oder bei einer wie auch immer gearteten Aktivierung der Straßenbaumaschine 1 zunächst immer der Rangierbetriebsmodus 79 ausgewählt ist und darauf aufbauend durch weitere Maßnahmen, beispielsweise einen oder mehrere Berechtigungsnachweise etc. eine Umschaltung in den Arbeitsbetriebsmodus 78 erfolgt und damit eine vollständige Inbetriebnahme der Straßenbaumaschine 1 immer nur aus dem Rangierbetriebsmodus 78 heraus erfolgen kann bzw. möglich ist.

Für das Verfahren 77 kann es nun vorgesehen sein, dass ein, insbesondere manuelles, Eingeben 80 von Steuerbefehlen 53 an der Fernbedienung 36 erfolgt, beispielsweise über die vorstehend beschriebenen Eingabemittel 40. Auf der Grundlage dieser Steuerbefehle ist nun ein Ausführen 81 von ausschließlich Steuerbefehlen für Rangierfunktionen der Straßenbaumaschine 1 an der Straßenbaumaschine 1 durch die Steuereinrichtung (12 bzw. 13 und/oder 39) möglich. Dazu können die Steuerbefehle in einem Schritt 86 von der Fernbedienung 36 an die Straßenbaumaschine 1 übertragen 86 werden. Es kann nun vorgesehen sein, dass gleichzeitig ein Sicherstellen 82 dahingehend erfolgt, dass beispielweise selektiv reine Arbeitsfunktionen der Straßenbaumaschine 1 betreffende Steuerbefehle nicht ausgegeben und/oder ausgeführt werden.

Dies kann beispielsweise mechanisch-konstruktiv (= konstruktive Mittel) und/oder mithilfe eines Computerprogramms und beispielsweise mithilfe einer definierten Auswahl an Steuerbefehlen 53 aus einer Bibliothek und deren Zuordnung zu im Rangierbetriebsmodus zulässigen Primär- und/oder Sekundärrangierfunktionen und/oder deren aktiver Unterdrückung und/oder Nicht-Weiterleitung erfolgen, wie vorstehend beschrieben. Dies kann beispielsweise Funktionen, wie beispielsweise eine Breitenverstellung einer Einbaubohle und/oder ein Aktivieren einer Längsfördereinrichtung und/oder ein Aktivieren eines Förderbetriebs einer Querfördereinrichtung und/oder einer Überladefördereinrichtung betreffen.

Das Ausführen 81 von Steuerbefehlen kann im Rangierbetriebsmodus 79 in einem gegenüber dem Arbeitsbetriebsmodus 78 reduzierten Funktionsumfang erfolgen bzw. ein Beschränken 83 dieses Funktionsumfangs gegenüber dem Arbeitsbetriebsmodus umfassen, beispielsweise durch ein Beschränken eines Verstellbereiches und/oder Verstellweges und/oder einer maximalen Verstellgeschwindigkeit und/oder einer maximalen Fahrgeschwindigkeit der Straßenbaumaschine und/oder einer maximal verfügbaren Antriebsleistung, beispielsweise eines Primärantriebsaggregates.

Es kann ferner vorgesehen sein, dass ein Abfragen 85 einer Berechtigung erfolgt, wobei dies an einer oder mehreren Stellen des Verfahrens erfolgen kann, beispielsweise vor dem Auswählen 84 und/oder dem Ausführen 81. Beispielsweise in Kombination oder unabhängig mit dem Abfragen 85 kann es vorgesehen sein, dass ein Herstellen 87 einer Signalübertragungsverbindung zwischen der Straßenbaumaschine 1 und der Fernbedienung 36 erfolgt. Hierbei kann es sich um eine Kabelverbindung oder auch um eine kabellose Signalübertragungsverbindung handeln.

Das Abfragen 85 kann ergänzend oder alternativ auch ein Prüfen eines oder mehrerer eingegebener Steuerbefehle und/oder ein Prüfen eines oder mehrerer von der Fernbedienung von der Straßenbaumaschine empfangener Steuerbefehle dahingehend umfassen, ob es sich hierbei um im Rangierbetriebsmodus zulässige Steuerbefehle oder nicht handeln.

Es kann vorgesehen sein, dass beispielsweise während des Schrittes 81 (Ausführen) und/oder zu Beginn des Verfahrens mithilfe der Steuereinrichtung eine Anwesenheits- und/oder Identitätskontrolle 88 eines Transportfahrzeuges und/oder Identifikation einer Transport- und/oder Auffahrfläche (wobei dies beispielsweise auch das Erfassen von Beschaffenheitsinformationen, insbesondere Bodenbeschaffenheitsinformationen [beispielsweise mittels einer oder mehrerer Kameras, Abstandssensoren etc.], umfassen kann) und/oder eine Prüfung 89 eines aktuellen Abstandes zwischen der Straßenbaumaschine 1 und der Fernbedienung und/oder einem Bediener erfolgt, insbesondere dahingehend, ob sich dieser ausreichend nahe und/oder nicht zu nahe an der Straßenbaumaschine 1 befindet bzw. sich innerhalb eines zulässigen Maximalabstandes und/oder außerhalb eines zulässigen Minimalabstandes befindet.

Insbesondere zumindest während des gesamten Betriebs im Rangierbetriebsmodus 79 ist es möglich, dass ein Austauschen 90 wenigstens eines, insbesondere unabhängig von konkreten Steuerbefehlen ausgebildeten und/oder emittierten und/oder empfangenen, Sicherheitssignals zwischen der Fernbedienung 36 und der Straßenbaumaschine 1 erfolgt. Dies kann uni- aber auch bidirektional erfolgen. Auf diese Weise ist sichergestellt, dass stets eine Signalverbindung zwischen der Fernbedienung und der Straßenbaumaschine besteht. Wird das Sicherheitssignal nicht mehr empfangen, kann es vorgesehen sein, dass der Betrieb der Straßenbaumaschine 1 im Rangierbetriebsmodus umgehend eingestellt wird, insbesondere ein Primärantriebsaggregat abgeschaltet wird, und/oder aktuelle Verstellbewegungen angehalten und/oder gehalten werden. Dem vorgelagert und/oder parallel dazu kann es vorgesehen sein, dass ein akustisch und/oder visuell und/oder haptisch wahrnehmbarer Alarm, insbesondere an der Fernbedienung 36, ausgegeben wird, wobei die Einstellung des Betriebs der Straßenbaumaschine 1 dann erst nach dem Verlust der bestehenden Signalverbindung zeitversetzt erfolgt.

Es ist möglich, dass eine Rüstfunktion 91 durchgeführt wird, mit der Elemente der Straßenbaumaschine 1 selbsttätig bzw. von der Steuereinrichtung 12 in eine für eine Transportfahrt geeignete Position verstellt werden. Diese Rüstfunktion 91 kann beispielsweise nach dem Auswählen 84 des Rangierbetriebsmodus 79 oder während des Rangierbetriebsmodus 79 als eigener Steuerbefehl ausgeführt werden. Möglich Funktionen der Rüstfunktion 91 sind beispielsweise in der Fig. 6 näher erläutert. So kann die Einbaubohle 16 beispielsweise zwischen einer angehobenen Transportposition B bzw. Transportfahrtposition (durchgezogene Linie) und einer abgesenkten Arbeits- und/oder Abstellposition C (gestrichelte Linie) und/oder das Fahrstanddach 15 zwischen einer hochgestellten Arbeitsposition C und einer abgesenkten Transportposition B verstellt werden.

Vergleichbar mit der Rüstfunktion 91 kann ergänzend oder alternativ auch eine Abstellfunktion 92 vom Verfahren 77 umfasst sein. Diese kann insbesondere im Anschluss an den Rangierbetriebsmodus 79 dadurch bzw. derart erfolgen, dass ein oder mehrere Elemente der jeweiligen Straßenbaumaschine 1 in eine Abstellposition verstellt werden. Erneut bezugnehmend auf Fig. 6 kann dies somit beispielsweise ein Absenken der Einbaubohle 16 bis auf den Bodenuntergrund und/oder die Ladeoberfläche des Transportfahrzeugs oder ähnliches bedeuten.

Sowohl die Rüstfunktion 91 als auch die Abstellfunktion 92 können somit, insbesondere selbsttätig, Verstellfunktionen durchführen, wobei diese Verstellfunktionen idealerweise allein dazu dienen, die Straßenbaumaschine 1 in einen fahrbaren und/oder abstellfertigen Zustand zu bringen. Im Rangierbetriebmodus müssen dazu das oder die betroffenen Elemente, wie beispielsweise die Hubfunktion der Einbaubohle und/oder des Fahrstanddaches, nicht individuell und beispielsweise mittels separater Eingabemittel angesteuert werden, sondern können zentral und gemeinsam durch den Bediener, insbesondere an der Fernbedienung, durch eine einzelne Betätigung initiiert werden. Die Rüstfunktion 91 kann insbesondere derart ausgebildet sein, dass potentiell von der Straßenbaumaschine umfasste Heizeinrichtungen und/oder Schwingungserregungseinrichtungen und/oder Berieselungseinrichtung und/oder Fräseinrichtungen nicht aktiviert werden bzw. nicht aktivierbar sind. Es kann ergänzend oder alternativ vorgesehen sein, dass im Rahmen der Rüstfunktion der Transportbetrieb potentiell von der Straßenbaumaschine umfasster Schüttguttransporteinrichtungen nicht aktiviert wird bzw. nicht aktivierbar ist.

Ein weiterer möglicher Betriebsmodus kann ein Verfolgungsmodus 93 sein. In diesem Betriebsmodus folgt die Straßenbaumaschine 1 beispielsweise der Fernbedienung 36 selbsttätig. Hierzu kann eine geeignete Abstandsüberwachung 94 erfolgen, wie beispielsweise in den Figuren 9A und 9B gezeigt. Aktiviert der Bediener diesen Betriebsmodus, folgt die Straßenbaumaschine 1 unter Aufrechterhaltung eines Soll-Abstandes 75 (Figuren 9A und 9B) selbsttätig der Fernbedienung 36.

### Bezugszeichenliste

- 1: Straßenbaumaschine
- 2: Straßenfertiger
- 3: Beschicker
- 4: Walzenzug
- 5: Tandemwalze
- 6: Straßenfräse
- 7: Maschinenrahmen
- 8: Fahreinrichtung
- 9: Antriebseinrichtung
- 10: Antriebsmotor
- 11: Arbeitseinrichtung
- 12: Steuereinrichtung
- 13: Maschinensteuereinrichtung
- 14: Fahrstand
- 15: Fahrstanddach
- 16: Einbaubohle
- 17: Schüttgutfördereinrichtung
- 18: Längsfördereinrichtung
- 19: Querfördereinrichtung
- 20: Heizeinrichtung
- 21: Absaugeinrichtung
- 22: Schüttgutbunker
- 23: Überladefördereinrichtung
- 24: Schwingungserregungseinrichtung
- 25: Walzbandage
- 26: Berieselungseinrichtung
- 27: Bodenfräseinrichtung
- 28: Wandelemente
- 29: Fräswalzenkasten
- 30: Fräswalze
- 31: Sende- und/oder Empfangseinrichtung
- 32: Assistenzsystem
- 33: Kantenschneidgerät
- 34: Schüttgutstreuer
- 35: System zum Betrieb einer Straßenbaumaschine
- 36: Fernbedienung
- 37: Gehäuse
- 38: Energieversorgung
- 39: Fernbedienungssteuereinrichtung
- 40: Eingabemittel
- 41: Eingabemittel für Vorwärts- und Rückwärtsfahrt
- 42: Eingabemittel für Lenkbewegungen
- 43: Eingabemittel zum Aktivieren- und Deaktivieren von wenigstens Teilen einer Antriebseinrichtung der Straßenbaumaschine
- 44: Not-Aus-Schalter
- 45: Eingabemittel zur Aktivierung und/oder Deaktivierung einer Beleuchtung
- 46: Sende- und/oder Empfangseinrichtung
- 47: Signalübertragungsleitung
- 48: Eingabemittel zur Eingabe von Steuerbefehlen umfasst , die im Rangierbetriebsmodus nicht ausführbar sein sollen
- 49: Abdeckmaske
- 50: Ausnehmung
- 51: Fixiereinrichtung
- 52: Bibliothek
- 53: Steuerbefehl
- 54: Primärrangierfunktionen betreffende Gruppe
- 55: Sekundärrangierfunktionen betreffende Gruppe
- 56: Funktionen betreffende Gruppe, die im Rangierbetriebsmodus nicht ausführbar sein sollen
- 57: Steuersignal
- 58: blockiertes Steuersignal
- 59: Anzeigeeinrichtung
- 60: Kamera
- 61: Sensoren
- 62: Abstandsinformationen
- 63: Anwesenheitsinformationen
- 64: Funktionsintegritätsinformationen
- 65: Sensor- und/oder Kamerainformationen
- 66: Beleuchtungseinrichtung
- 67: Signalübertragungsleitung
- 68: Übertragungsmittel
- 69: Mobilgeräten und/oder Fernbedienarbeitsplätzen und/oder Servern
- 70: Transportfläche
- 71: Transportfahrzeug
- 72: Auf- und Abfahrfläche
- 73: Auffahrrampe
- 74: Abstandsüberwachungseinrichtung
- 75: Abstand
- 76: Bediener
- 77: Verfahren zum Bedienen einer selbstfahrenden Straßenbaumaschine
- 78: Arbeitsbetriebsmodus
- 79: Rangierbetriebsmodus
- 80: Eingeben eines oder mehrerer Steuerbefehle an der Fernbedienung
- 81: Ausführen von ausschließlich Steuerbefehlen für Rangierfunktionen
- 82: Sicherstellen
- 83: Beschränken/Durchführen mit beschränktem Funktionsumfang
- 84: Auswählen
- 85: Abfragen einer Berechtigung
- 86: Übertragen
- 87: Herstellen einer Signalübertragungsverbindung
- 88: Anwesenheits- und/oder Identitätskontrolle eines Transportfahrzeuges
- 89: aktuellen Abstand der Straßenbaumaschine und der Fernbedienung und/oder einem Bediener
- 90: Austauschen wenigstens eines Sicherheitssignals
- 91: Rüstfunktion
- 92: Abstellfunktion
- 93: Verfolgungsmodus
- 94: Abstandsüberwachung
- A: Vorwärtsrichtung
- B: Transportposition
- C: Arbeits- und/oder Abstellposition
- H: horizontale Achse
- K: Aufnahmerichtung Kamera
- R: Rotationsachse
- V: vertikale Achse

## Patentansprüche

1. Verfahren (77) zum Bedienen einer selbstfahrenden Straßenbaumaschine (1) mithilfe einer Fernbedienung (36) und einer Steuereinrichtung (12),
wobei die Straßenbaumaschine (1) in einem Arbeitsbetriebsmodus (78) und in einem Rangierbetriebsmodus (79) betreibbar ist,
wobei in dem Rangierbetriebsmodus (79) die Eingabe (80) von Steuerbefehlen (53) an der Fernbedienung (36) erfolgt und
- ein Ausführen (81) von ausschließlich Steuerbefehlen (53) für Rangierfunktionen der Straßenbaumaschine (1) an der Straßenbaumaschine (1) durch die Steuereinrichtung (12) und
- gleichzeitig ein Sicherstellen (82), dass selektiv reine Arbeitsfunktionen der Straßenbaumaschine (1) betreffende Steuerbefehle (53) nicht ausgeführt werden,
erfolgt.

2. Verfahren (77) gemäß Anspruch 1,
**dadurch gekennzeichnet,**
**dass** die im Rangierbetriebsmodus (79) ausführbaren Steuerbefehle (53) für Rangierfunktionen Steuerbefehle (53) für
- wenigstens eine der folgenden Primärrangierfunktionen
- Vorwärts- und Rückwärtsfahrt;
- Lenkbefehle für Kurvenfahrt;
- Aktivieren- und Deaktivieren von wenigstens Teilen einer Antriebseinrichtung (10) der Straßenbaumaschine (1)
- und/oder wenigstens eine der folgenden Sekundärrangierfunktionen sind:
- Licht An- und Ausschalten;
- Not-Aus-Aktivierung;
- Arbeitseinrichtung (11) Heben, Senken und/oder Schwenken;
- Verstellen eines Fahrstanddaches (15) zwischen einer Arbeitsposition (C) und einer Transportposition (B);
- Verstellen eines Förderbandes (17);
- Aktivieren und/oder Deaktivieren einer oder mehrerer Kameras (60).

3. Verfahren (77) gemäß einem der vorhergehenden Ansprüche,
**dadurch gekennzeichnet,**
**dass** die im Rangierbetriebsmodus (79) sichergestellt nicht ausführbaren Steuerbefehle (53) wenigstens eine der folgenden Arbeitsfunktionen betreffen:
- Aktivieren einer Absaugeinrichtung (21);
- Aktivieren einer Berieselungseinrichtung (26);
- Aktivieren einer Schüttgutfördereinrichtung (17);
- Aktivieren einer Heiz- und/oder Kühleinrichtung (20);
- Aktivieren einer Schwingungserregungseinrichtung (24);
- Inbetriebnahme von für einen Arbeitsbetrieb der Straßenbaumaschine (1) selektiv nutzbarer Assistenzsysteme (32), wie beispielsweise Systeme zur Ermittlung einer Arbeitstiefe und/oder -höhe,
- Ausführen von Steuerbefehlen (53), die über in einem Fahrstand (14) der Straßenbaumaschine (1) angeordnete Eingabemittel eingegeben werden.

4. Verfahren (77) gemäß einem der Ansprüche 1 bis 3,
**dadurch gekennzeichnet,**
**dass** die im Rangierbetriebsmodus (79) sichergestellt nicht ausführbaren Steuerbefehle (53) für den Fall, dass die Straßenbaumaschine (1) als ein Straßenfertiger (2) oder ein Beschicker (3) ausgebildet ist, wenigstens eine der folgenden Arbeitsfunktionen betreffen:
- Breitenverstellung einer Einbaubohle (16);
- Aktivieren einer Längsfördereinrichtung (18);
- Aktivieren eines Förderbetriebs einer Querfördereinrichtung (19) und/oder einer Überladefördereinrichtung (23);
- Aktivieren einer Schwingungserregungseinrichtung (24).

5. Verfahren (77) gemäß einem der Ansprüche 1 bis 3,
**dadurch gekennzeichnet,**
**dass** die im Rangierbetriebsmodus (79) sichergestellt nicht ausführbaren Steuerbefehle (53) für den Fall, dass die Straßenbaumaschine (1) als eine Bodenfräsmaschine (6) ausgebildet ist, wenigstens eine der folgenden Arbeitsfunktionen betreffen:
- Aktivieren eines Rotationsbetriebes einer Bodenfräseinrichtung (27);
- Heben und/oder Senken von Wandelementen (28) eines Fräswalzenkastens (29);
- Aktivieren eines Förderbetriebs einer Längsfördereinrichtung (18).

6. Verfahren (77) gemäß einem der Ansprüche 1 bis 3,
**dadurch gekennzeichnet,**
**dass** die im Rangierbetriebsmodus (79) sichergestellt nicht ausführbaren Steuerbefehle (53) für den Fall, dass die Straßenbaumaschine (1) als eine Bodenverdichtungsmaschine (4, 5) ausgebildet ist, wenigstens eine der folgenden Arbeitsfunktionen betreffen:
- Aktivieren einer Schwingungserregungseinrichtung (24);
- Aktivieren eines Hundeganglenkmodus und/oder Lenken in dem Hundeganglenkmodus.

7. Verfahren (77) gemäß einem der vorhergehenden Ansprüche,
**dadurch gekennzeichnet,**
**dass** das Sicherstellen (82), dass selektiv reine Arbeitsfunktionen der Straßenbaumaschine (1) betreffende Steuerbefehle (53) nicht ausgeführt werden können, mithilfe einer aktiven Unterdrückung solcher Steuerbefehle (53) durch die Steuereinrichtung (12) erfolgt.

8. Verfahren (77) gemäß einem der vorhergehenden Ansprüche,
**dadurch gekennzeichnet,**
**dass** Steuerbefehle (53), die sowohl im Rangierbetriebsmodus (79) als auch im Arbeitsbetriebsmodus (78) ausführbar sind, bei einem Betrieb im Rangierbetriebsmodus (79) gegenüber einem Betrieb im Arbeitsbetriebsmodus (78) nur in einem reduzierten Funktionsumfang ausgeführt werden können, wobei eine Reduzierung des Funktionsumfangs insbesondere durch eine oder mehrere der folgenden Maßnahmen erreicht wird:
- Beschränken (83) eines Verstellbereiches und/oder Verstellweges;
- Beschränken (83) einer minimalen und/oder maximalen Quer- und/oder Längsneigung;
- Beschränken (83) einer maximalen Verstellgeschwindigkeit;
- Beschränken (83) einer maximalen Fahrgeschwindigkeit;
- Beschränken (83) einer maximal verfügbaren Antriebsleistung;
- Beschränken (83) der Möglichkeit eines gleichzeitigen Betriebs mehrerer Funktionen.

9. Verfahren (77) gemäß einem der vorhergehenden Ansprüche, **dadurch gekennzeichnet, dass** zur Aktivierung und/oder Durchführung des Rangierbetriebsmodus (79) mithilfe der Steuereinrichtung (12) eine Berechtigungsabfrage (85) erfolgt und/oder zur Aktivierung und/oder während der Durchführung des Rangierbetriebsmodus (79) mithilfe der Steuereinrichtung (12) eine Anwesenheits- und/oder Identitätskontrolle (88) eines Transportfahrzeuges (71) erfolgt.

10. Verfahren (77) gemäß einem der vorhergehenden Ansprüche,
**dadurch gekennzeichnet,**
**dass** eine Abstandsüberwachung (89) zwischen der Fernbedienung (36) oder einem Bediener (76) und der Straßenbaumaschine (1) mithilfe einer Abstandsüberwachungseinrichtung (74) erfolgt, und dass ein Betrieb der Straßenbaumaschine (1) im Rangierbetriebsmodus (79) nur dann von der Steuereinrichtung (12) freigegeben wird, wenn sich die Fernbedienung (36) oder der Bediener (76) außerhalb eines definierten Minimalabstandes und/oder innerhalb eines definierten Maximalabstandes befindet, wobei der Rangierbetriebsmodus (79) einen Verfolgungsmodus (93) umfasst, wobei die Steuereinrichtung (12) im Verfolgungsmodus (93) Steuerbefehle (53) für wenigstens und insbesondere ausschließlich die Primärrangierfunktionen "Vorwärts- und Rückwärtsfahrt" und "Lenkbefehle für Kurvenfahrt" in Abhängigkeit von einem aktuellen Abstand (75) der Straßenbaumaschine (1) und der Fernbedienung (36) und/oder einem Bediener (76) erzeugt und ausführt.

11. Verfahren (77) gemäß einem der vorhergehenden Ansprüche,
**dadurch gekennzeichnet,**
**dass** im Rangierbetriebsmodus (79) ein Erfassen von Beschaffenheitsinformationen in Richtung des in Vertikalrichtung unterhalb der Straßenbaumaschine (1) befindlichen Bereiches mithilfe eines oder mehrerer Sensoren (61) erfolgt, und dass die Beschaffenheitsinformationen durch die Steuereinrichtung (12)
- einem Bediener (76) an der Fernbedienung (36) über eine Anzeigeeinrichtung (59) angezeigt,
- zur Ermittlung eines zwei- oder dreidimensionalen Abbildes dieses Bereiches und/oder
- zur Identifikation der Auffahrfläche eines Transportfahrzeuges (71),
- zur Definition eines zulässigen Fahrbereiches und/oder zur Erzeugung von einem oder mehreren Steuerbefehlen (53)
genutzt werden.

12. Verfahren (77) gemäß einem der vorhergehenden Ansprüche,
**dadurch gekennzeichnet,**
**dass** unabhängig von einem Übermitteln (86) von einem oder mehreren Steuersignalen von der Fernbedienung (36) an die Straßenbaumaschine (1) ein Austauschen wenigstens eines Sicherheitssignals zwischen der Fernbedienung (36) und der Straßenbaumaschine (1) erfolgt, und dass ein Ausführen (81) von Steuerbefehlen (53), die die Straßenbaumaschine (1) von der Fernbedienung (36) erhalten hat, nur dann und/oder nur solange erfolgt, wenn und/oder solange gleichzeitig das Sicherheitssignal empfangen wird.

13. Verfahren (77) gemäß einem der vorhergehenden Ansprüche,
**dadurch gekennzeichnet,**
**dass** zur Aufnahme des Rangierbetriebsmodus (79) und/oder in einem Betrieb im Rangiermodus (79):
a) ein Herstellen (87) einer Signalübertragungsverbindung (67) zwischen der Straßenbaumaschine (1) und der Fernbedienung (36),
b) ein manuelles Eingeben (80) eines oder mehrerer Steuerbefehle (53) an der Fernbedienung (36),
c) ein Übertragen (86) des einen oder der mehreren Steuerbefehle (53) an die Straßenbaumaschine (1) über die Signalübertragungsverbindung (67) und
d) ein Ausführen (81) des einen oder der mehreren Steuerbefehle (53) an der Straßenbaumaschine (1),
erfolgen,
wobei bei wenigstens einem der Schritte b) bis d) gemäß einem Schritt e) das Sicherstellen (82) erfolgt, dass allein Rangierfunktionen betreffende Steuerbefehle (53) erzeugt und/oder von der Steuereinrichtung (12) freigegeben und/oder umgesetzt werden, wobei der Schritt e) wenigstens eine der folgenden Maßnahmen umfasst:
- Vorsehen von ausschließlich zur Eingabe von Rangierfunktionen ausgebildeten Eingabemitteln (40) an der Fernbedienung (36);
- Prüfen eines oder mehrerer eingegebener Steuerbefehle (53) mithilfe einer als Fernbedienungssteuereinrichtung (39) ausgebildeten Steuereinrichtung (12) der Fernbedienung (36) und ausschließliches Übertragen (86) von Rangierfunktionen betreffenden Steuerbefehlen (53) durch die Fernbedienung (36);
- Prüfen eines oder mehrerer von der Fernbedienung (36) von der Straßenbaumaschine (1) empfangener Steuerbefehle (53) mithilfe einer als Maschinensteuereinrichtung (13) ausgebildeten Steuereinrichtung (12) der Straßenbaumaschine (1) und ausschließliches Ausführen von Rangierfunktionen betreffenden Steuerbefehlen (53) durch die Maschinensteuereinrichtung (13) der Straßenbaumaschine (1);
und **dass** vor, während oder nach einem der Schritte a) bis e) eine Rüstfunktion (91) aktiviert und durchgeführt wird, die eine oder mehrere Elemente der Straßenbaumaschine (1) in eine für eine Transportfahrt auf ein Transportfahrzeug (71) hinauf oder hinab und/oder für eine Transportfahrt auf einem Transportfahrzeug (71) geeignete Position verstellt.

14. Verfahren (77) gemäß einem der vorhergehenden Ansprüche,
**dadurch gekennzeichnet,**
**dass** bei einer Beendigung des Rangierbetriebsmodus (79) und/oder bei Erreichen einer gewünschten Endposition der Straßenbaumaschine (1) eine Abstellfunktion (92) aktiviert wird und/oder aktivierbar ist, in der ein oder mehrere Elemente der Straßenbaumaschine (1) von der Steuereinrichtung (12) gesteuert in eine Abstellposition verstellt werden.

15. System (35) zur Durchführung eines Verfahrens (77) gemäß einem der Ansprüche 1 bis 14 zum Betrieb einer Straßenbaumaschine (1), umfassend eine Straßenbaumaschine (1), eine Fernbedienung (36), wobei die Straßenbaumaschine (1) mit der Fernbedienung (36) über einer Signalübertragungsleitung (67) in einer Datenübertragungsverbindung steht, und eine Steuereinrichtung (12), wobei die Straßenbaumaschine (1) ein Straßenfertiger (2), ein Beschicker (3), eine Bodenverdichtungsmaschine (4, 5) oder eine Bodenfräsmaschine (6) ist,
- die Straßenbaumaschine (1) umfassend einen von wenigstens teilweise angetriebenen Fahreinrichtungen (8) getragenen Maschinenrahmen (7), eine wenigstens einen Antriebsmotor (10) umfassende Antriebseinrichtung (9), eine wenigstens teilweise zwischen einer Arbeitsposition und einer Rangierposition verstellbare und wenigstens teilweise von der Antriebseinrichtung (9) angetriebene Arbeitseinrichtung (11) sowie wenigstens eine Empfangseinrichtung (31), die zum Empfangen von Steuerbefehlen (53) ausgebildet ist, die von der Fernbedienung (36) gesendet werden;
- die Fernbedienung (36) umfassend ein oder mehrere Eingabemittel (40) zur Eingabe von Steuerbefehlen (53) für Rangierfunktionen sowie eine Sendeeinrichtung (31) wenigstens zum Senden von Steuerbefehlen (53) zur Übertragung über die Signalübertragungsleitung (47) an die Empfangseinrichtung der Straßenbaumaschine (1),
**dadurch gekennzeichnet,**
**dass** die Straßenbaumaschine (1), die Fernbedienung (36) und die Steuereinrichtung (12) zusammen derart ausgebildet sind, dass in einem Rangierbetriebsmodus (79) ausschließlich Steuerbefehle (53) für Rangierfunktionen der Straßenbaumaschine (1) ausführbar und gleichzeitig selektiv reine Arbeitsfunktionen der Straßenbaumaschine (1) betreffende Steuerbefehle (53) nicht ausführbar sind.
